# EUROPÄISCHE PATENTANMELDUNG

(11) **EP 1 155 761 A1**
(43) Veröffentlichungstag der Anmeldung: **21.11.2001**
(21) Anmeldenummer: 01111514.4
(22) Anmeldetag: 11.05.2001
(51) Int. Cl.: B22C 15/08, B22C 15/00, B22C 15/28

(54) **Verfahren und Vorrichtung zum Verdichten von Formstoffen z.B. Giesserei-Formsand**

(30) Priorität: 19.05.2000 DE 10024930
(71) Anmelder: Mertes, Josef, D-57334 Bad Laasphe (DE)
(72) Erfinder: Mertes, Josef, D-57334 Bad Laasphe (DE)

(57) **Zusammenfassung**

Die Erfindung betrifft ein Verfahren und eine Vorrichtung zum Verdichten von Formstoffen (z.B. Gießereiformsand) innerhalb einer geschlossenen Formkammer **10.** Die Verdichtung erfolgt dabei durch die kinetische Energie eines extrem hoch, bis zu 800 m/sek² beschleunigten Vielstempel-Preßimpulses, der wahlweise durch einen synchron verlaufenden Druckluftimpuls und/oder durch einen dem Verdichtungsvorgang stufenlos vorgeschalteten Fluidisierungsluftstrom (**30.2/77/51**) ergänzt werden kann. Die pneumatisch angetriebenen Preßstempel **27.1** sind in einem Zylinderblock **26.1** angeordnet und jeder einzelne Preßstempel **27.1** wird von einem im Überschallbereich liegenden Druckluftfreistrahl einer Lavaldüse **25.1** gleich einem Geschoß oder Freiflugkörper beschleunigt. Die Lavaldüsen **25.1** sind in einer Bodenplatte **20.2** angeordnet, die sich unmittelbar zwischen dem Zylinderblock **26.1** und einem Druckluftbehälter **19/20.1** befindet. Der Druckluftimpuls wird ebenfalls von in der Bodenplatte **20.2** angeordneten Lavaldüsen ausgelöst und über die zwischen den Preßstempelzylindern **26.2** *(Fig.06)* liegenden Kanäle **26.3** *(Fig.06)* in die Formkammer **10** geleitet. Der Vielstempel-Preßimpuls und der Druckluftimpuls werden durch ein die Lavaldüsen freigebendes Ventilstößelsystem **23.1** und **24.1** so gesteuert, daß es zu einer synchronen Verdichtungswirkung des Vielstempelpreßimpulses und des Druckluftimpulses kommt. Dabei wird der Vielstempel-Preßimpuls wegen seiner gegenüber dem Druckluftimpuls höheren Massenträgheit zeitlich etwas früher gestartet als der Druckluftimpuls. Von Bedeutung ist dabei, daß durch das synchrone Zusammenwirken des Vielstempel-Preßimpulses und des Druckluftimpulses keine zweistufige Verdichtung entsteht und dadurch der Fließzustand des Formstoffes während des Verdichtungsvorganges nicht unterbrochen wird. Durch Umschalten des Steuerprogramms kann mit der gleichen Vorrichtung noch ein weiteres, nicht impulsartig ablaufendes Verdichtungsverfahren durchgeführt werden. Dabei wird von der Modellplattenunterseite über die Modellplattendüsen **07** Druckluft entgegen der Schwerkraft des Formstoffes in die Formkammer **10** eingeblasen. Die Formkammer **10** und die Luftporen im Formstoff werden dabei in den Zustand höheren atmosphärischen Druckes versetzt. Danach wird die Formkammer **10** über die Modellplattendüsen **07** entlastet, wodurch ein von oben nachgespeister Verdichtungsluftstrom entsteht, der synchron mit den pneumatisch angetriebenen Preßstempeln **27.1** den Formstoff verdichtet.

## Beschreibung

Die Erfindung betrifft ein Verfahren und eine Vorrichtung zum Verdichten von Formstoffen z.B. Gießereiformsand innerhalb einer geschlossenen Formkammer, wobei der Formstoff durch einen Druckluftstoß und durch mechanisches Pressen verdichtet wird. Die Formkammer wird dabei von der Modellplattenoberfläche, den Formkasten-und Füllrahmeninnenwänden und der Unterseite des Verdichtungsaggregates umschlossen.

Beim Verdichten von Formstoffen für Gießereiformen gibt es eine Vielfalt von Einflußgrößen, die sich auf das Verdichtungsergebnis und somit auch auf die Gußqualität auswirken. Es kommt daher im besonderen auf flexible Formverfahren an, die dieser Vielfalt von Einflußgrößen Rechnung tragen und entsprechend daran angepaßt werden können. Eine besondere Bedeutung haben dabei kombinierte Verdichtungsverfahren mit stufenlosen Übergängen zwischen den einzelnen Verfahrensschritten.

Bei schwierigen Modellen bzw. Formen ist es von besonderer Bedeutung, daß der Verdichtungsprozeß und der Fließzustand, in dem sich der Formstoff während des Verdichtungssprozeßes befindet, bis zum Erreichen der Endverdichtung ohne Unterbrechung aufrecht erhalten wird. Die Erfahrung zeigt, daß bei einem stufenweise durchgeführten Verdichtungsprozeß, bei dem also auch jeweils der Fließzustand des Formstoffes unterbrochen ist, der vorverdichtete Formstoff aus der vorangegangenen Verdichtungsstufe in einer weiteren Verdichtungsstufe nicht mehr in einen optimalen Fließzustand gebracht werden kann und daß sogar je nach Modellsituation stellenweise ein Fließzustand nicht mehr zustande kommt. Die Folge ist dann, daß es in den entsprechenden Formpartien bei der geringen Vorverdichtung bleibt, womit auch die in der Praxis häufig anzutreffenden geringeren Formfestigkeiten in bestimmten Formpartien u.a. zu erklären sind.

Bei den bekannten einstufigen Luftimpuls-Verdichtungsverfahren, welches im Bereich von ca. 20 Millisekunden abläuft, liegt es in der Natur der Sache, daß der Verdichtungsvorgang ohne Unterbrechung bis zur Endverdichtung abläuft. Bei dem bekannten mechanischen Pressen mittels Preßplatte oder Vielstempelpresse, welches im Bereich von ca. 3 Sekunden abläuft, kann schon eine kurzzeitige Unterbrechung der Preßhubbewegung oder der Preßkraftwirkung den Fließzustand des Formstoffes unterbrechen und zu entsprechenden Nachteilen führen. Bei den bekannten kombinierten bzw. mehrstufigen Verdichtungsverfahren *(wie beispielsweise DE2930874, DE3740185, EP0650788 oder EP0673698),* bei denen zunächst eine Vorverdichtung und dann eine Nachverdichtung durchgeführt wird, ergibt sich zwangsläufig, daß beim Übergang von dem einen zum anderen Verfahren, z.B. vom Luftstrom zum mechanischen Pressen oder vom Luftimpuls zum mechanischen Pressen, der Fließzustand des Formstoffes mit den nachteiligen Auswirkungen unterbrochen wird. Im weiteren haben die bekannten mechanischen Preßeinrichtungen wie Preßplatte oder Vielstempelpresse den Nachteil, daß sie nur sehr begrenzt auf höhere Geschwindigkeitswerte beschleunigt werden können. Dies liegt einerseits in den hohen Gewichten bzw. in der daraus resultierenden hohen Massenträgheit der bewegten Teile der Preßeinrichtung begründet. Andererseits würden bei der Hydraulik unwirtschaftlich hohe Durchflußmengen mit entsprechender Dimensionierung der Ventile und Rohrleitungen erforderlich, wobei auch eine hohe Beschleunigung der großen Hydraulikölmassen problematisch ist. Es ist daher mit diesen bekannten Systemen nicht möglich einen schnell ablaufenden Druckluftimpuls mit einer wesentlich langsamer ablaufenden mechanischen Preßeinrichtung so zu synchronisieren, daß ein stufenloser Verdichtungsübergang entsteht, bei dem der eingeleitete Fließzustand des Formstoffes ohne Unterbrechung bis annähernd zur Endverdichtung aufrecht erhalten wird.

Aufgabe der Erfindung ist es, unter Vermeidung der zuvor beschriebenen Nachteile und unter dem Sammelbegriff ***"Multi-Airpress-System"*** ein flexibles und multifunktionales Verdichtungssystem zu schaffen, womit verschiedene Verdichtungsverfahren einzeln oder in Kombination zueinander wahlweise je nach den Modellerfordernissen angewendet werden können und womit durch gezielte Auswahl der Verdichtungsverfahren oder deren Kombinationen insbesondere bei kritischen Modellen eine verbesserte Formstoffverdichtung erreicht werden kann.

Diese Aufgabe wird erfindungsgemäß dadurch gelöst, daß der Formstoff durch die kinetische Energie eines extrem hoch, bis zu 800m/sek² beschleunigten Vielstempel-Preßimpulses verdichtet wird, wobei zusätzlich zum Vielstempel-Preßimpuls auch noch ein parallel ablaufender Druckluftimpuls auf den Formstoff zur Einwirkung gebracht werden kann und wobei die Formstoffverdichtung durch eine abgestimmte Synchronisation zwischen dem Vielstempel-Preßimpuls und dem Druckluftimpuls erfolgt und dabei der einmal eingeleitete Fließzustand des Formstoffes ohne Unterbrechung bis zur Endverdichtung aufrecht erhalten wird. Im weiteren kann diesem Verdichtungsverfahren auch noch ein aus EP-0995522 bekanntes und in verschiedenen Varianten anwendbares Luftstromverfahren vorgeschaltet werden, welches den Formstoff ohne erkennbare Vorverdichtung fluidisiert und homogenisiert und dem in einem stufenlosen Übergang die Kombination aus Vielstempel-Preßimpuls und Druckluftimpuls folgt. Je nach den modellspezifischen Erfordernissen ist es grundsätzlich auch möglich, die Formstoffverdichtung nur mit dem Vielstempel-Preßimpuls oder nur mit dem Druckluftimpuls oder mit Vielstempel-Preßimpuls und vorgeschaltetem Luftstrom oder mit Druckluftimpuls und vorgeschaltetem Luftstrom durchzuführen, wobei auch hierbei der einmal eigeleitete Fließzustand des Formstoffes ohne Unterbrechung bis zur Endverdichtung aufrecht erhalten wird.

Erfindungsgemäß erfolgt der Vielstempel-Preßimpuls dadurch, daß die einzelnen, in Zylinder- und Kolbenstangenbohrungen leichtgängig geführten Preßstempel durch die kinetische Energie eines druckluftbetriebenen und schlagartig einsetzenden Düsenstrahles wie ein Geschoß oder wie ein Freiflugkolben extrem hoch beschleunigt werden, wobei jedem Preßstempel eine eigene Düse zugeordnet ist. Besonders vorteilhaft zur Erzeugung eines Düsenstrahles ist dabei eine Lavaldüse, weil hiermit eine optimale Umsetzung von potentieller Druckenergie in kinetische Energie ermöglicht wird. Die Beschleunigung der Preßstempel kann aber auch durch eine schlagartige Druckbeaufschlagung des Preßkolbems mittels einer schlagartig öffnenden großflächigen Bohrung erfolgen. Die Formstoffverdichtung erfolgt dabei durch die kinetische Energie der einzelnen Preß-stempel, die in einem rechtwinkeligen Raster innerhalb eines Zylinderblockes, nah beieinander liegend und flächendeckend über der Formstoffoberfläche angeordnet sind. Mit der Endverdichtung des Formstoffes kommen die Preßstempel schließlich zum Stillstand, wodurch sich ein stufenloser Übergang von der Impulsverdichtung zum statischen Pressen mit dem Druck des Druckluftbehälters bzw. des Speicherkessels einstellt. Die Preßstempel sind vorzugsweise als Hohlkörper ausgeführt und sie haben dadurch nur ein geringes Gewicht bzw. eine nur geringe zu beschleunigende Masse, wodurch eine wesentlich höhere Beschleunigung ermöglicht wird und wodurch die maximale kinetische Energie gegenüber einem Vollkörper in wesentlich kürzerer Zeit erreicht wird, was in Bezug die Synchronisation von Vielstempel-Preßimpuls und Druckluftimpuls von Bedeutung ist.

Der Vielstempel-Preßimpuls insbesondere in Kombination mit einem Druckluftimpuls sowie im weiteren auch mit einem vorgeschalteten Luftstrom ermöglicht eine wesentlich verbesserte homogene Verdichtung insbesondere bei kritischen Modellen. Im weiteren bewirkt der Vielstempel-Preßimpuls, der in der Endphase stufenlos und kontinuierlich in den Zustand des statischen Pressens übergeht, auch eine verbesserte Haltbarkeit bzw. Tragfähigkeit der Form innerhalb des Formkastens, was besonders bei großen Formkastenabmessungen hinsichtlich des Formkastentransportes innerhalb der Formanlage von Bedeutung ist. Bekanntlich weisen nur luftimpulsverdichtete Formen zur Formrückenseite hin eine stark abnehmende Verdichtung auf, wodurch die Trag- bzw. Transportfähigkeit der Form bei großen Formkastenabmessungen nicht mehr gewährleitet ist. Die Form wird daher in solchen Fällen durch mechanisches Nachpressen zusätzlich verfestigt, was der erfindungsgemäße Vielstempel-Preßimpuls neben seiner eigentlichen Funktion einer verbesserten Verdichtung kritischer Modelle noch zusätzlich mit bewirkt

Die Wirkungsweise der Formstoffverdichtung durch einen Vielstempel-Preßimpuls in Kombination mit einem Druckluftimpuls besteht darin, daß beide zusammen eine hochbeschleunigte Verdichtungsfront an der Formstoffoberfäche bilden, die sich unmittelbar auf den Formstoff überträgt. Der Formstoff wird dabei gleichermaßen und zusammen mit der Verdichtungsfront hoch beschleunigt und zusammen mit den Preßstempeln in Zustand hoher kinetischer Energie versetzt. Die in Richtung Modellplatte beschleunigten Formstoffmassen werden von der starren und unnachgiebigen Modellplatte abrupt an der Weiterbewegung gehindert und abgebremst, wodurch der Formstoff verdichtet wird. Da die Masse des losen Formstoffes aus der Masse der einzelnen Sandkörner besteht, nimmt die verdichtungswirksame Masse des Formstoffes und damit die verdichtungswirksame kinetische Energie nach oben hin ab und sie wird an der Oberfläche des losen Formstoffes nahezu Null. Bei der reinen Druckluftimpuls-Verdichtung ohne Nachpressen führt dies bekanntlich dazu, daß die obere Formrückenschicht unverdichtet bleibt und bis in brauchbar verdichtete Schichten abgeschnitten werden muß. Bei dem erfindungsgemäßen Verdichtungsverfahren durch den Vielstempel-Preßimpuls in Kombination mit einem Druckluftimpuls, kompensieren die Preßstempel, die während des Verdichtungsvorganges ständig im Kontakt mit der Formstoffoberfläche sind, mit ihrer festen Masse und mit ihrer entsprechenden kinetischen Energie die zuvor beschriebene Auswirkung der nach oben hin abnehmenden Formstoffmasse. Theoretisch könnte man daher die Preßstempel auch als letzte Schicht von Sandkörnern mit größerer Masse betrachten, wobei ein gemeinsamer Druckluftimpuls auf den Formstoff und auf die Preßstempel einwirkt. Wie bereits zuvor beschrieben geht der Vielstempel-Preßimpuls schließlich stufenlos und kontinuierlich in den Zustand des statischen Pressens über.

Die Preßfüße sind kreisrund ausgeführt, so daß auf eine aufwendige Verdrehsicherung, wie sie bei den bekannten viereckigen Preßfüßen erforderlich ist, verzichtet werden kann. Damit die diagonalen, zwischen den kreisrunden Preßfüßen liegenden Formstoffbereiche auch von der Preßstempelverdichtung erfaßt werden, sind die unteren Flächen der Preßfüße erfindungsgemäß kegelig ausgebildet. Dadurch wird der auch bei planparallelen Preßfußflächen entstehende Verdichtungskegel im Formstoff wesentlich vergrößert, so daß bereits in geringer Tiefe unter der Formstoffoberfläche eine gleichmäßige Verdichtungsschicht entsteht. Im weiteren ermöglichen die diagonal zwischen den kreisrunden Preßfüßen vorhandenen offenen Flächen den Durchgang des Druckluftimpulses, der in der Folge noch beschrieben wird.

Der Zylinderblock für die Preßstempel, in dem sich auch die Durchgangskanäle für den Druckluftimpuls befinden, ist erfindungsgemäß unmittelbar unter der Bodenplatte des Druckluftbehälters angeordnet, in dem die Druckluft für den Vielstempel-Preßimpuls und für den Druckluftimpuls gespeichert wird. In der Bodenplatte des Druckluftbehälters befinden sich die Düsen für die einzelnen Preßstempel und für den Druckluftimpuls, so daß die potentielle Druckluftenergie in unmittelbarer Nähe der Preßstempelkolben ansteht. Die Düsen für die Preßstempel können über ein Ventilsystem, welches sich innerhalb des Druckluftbehälters befindet, schlagartig und gleichzeitig geöffnet werden, so daß alle Preßstempel gleichzeitig und abrupt mit gleicher Energie beaufschlagt werden. Dies führt zunächst zu einem gleichzeitigen Start und zum Gleich-bzw. Sychronlauf aller Preßstempel. Das individuelle Abbremsen der Preßstempel erfolgt dann durch die Formstoffverdichtung unter den einzelnen Preßstempeln und zwar in Abhängigkeit von der jeweils modellabhängigen Höhe der Sandsäule, die sich vor Verdichtungsbeginn zwischen Preßfuß und Modellteil befindet. Durch die große Anzahl von Preßstempeln *(Vielstempelsystem)* wird so durch die Anpassung der Verdichtungshübe an die Modellkontur eine einheitliche Verdichtung auch bei stark abweichenden Modellkonturen erreicht.

Anstatt dem gleichzeitigen öffnen der Düsen und damit dem gleichzeitigen Start aller Preßstempel, ist aber mit besonderem Vorteil auch möglich, die Preßstempel partiell einzeln oder in Gruppen zu unterschiedlichen Zeitpunkten zu starten indem die entsprechenden Düsen bzw. Öffnungen zwar auch schlagartig aber zeitversetzt geöffnet werden. Da es sich bei dem Vielstempel-Preßimpuls um ein sehr schnell ablaufenden Vorgang handelt, liegt der Zeitversatz natürlich im Bereich von Sekundenbruchteilen. Das zeitversetzte öffnen führt zu einem synchronen Voreilen der als erstes gestarteten Preßstempel, wodurch beispielsweise die durch tiefere Modellpartien bedingten längeren Verdichtungshübe annähernd gleichzeitig mit den modellbedingten kürzeren Verdichtungshüben die Endverdichtung erreichen. Mit Vorteil kann die Startfolge der Preßstempel auch so ausgeführt werden, daß als erstes die äußeren Preßstempel und dann zunehmend die inneren Preßstempel gestartet werden, was in Bezug auf die Formstoffreibung am Formkastenrand vorteilhafterweise zu einer glockenförmigen Hubfront der Preßstempel führt. Im weiteren können die äußern Preßstempel wegen der Formstoffreibung am Formkastenrand auch mit einer höheren kinetischen Energie beaufschlagt werden, indem die Düsen bzw. Öffnungen für die äußeren Preßstempel mit einen größeren Querschnitt ausgeführt werden. Durch die gleiche Energiezufuhr zu den entsprechenden Preßstempeln einer Gruppe bleibt auch der Gleich- bzw. Synchronlauf innerhalb dieser Preßstempelgruppe erhalten.

Erfindungsgemäß werden die Kolben- und Kolbenstangendichtungen der Preßstempel vorzugsweise als aktivierbare Dichtungen ausgeführt, wodurch die Reibung ganz wesentlich reduziert wird und wodurch schließlich eine wesentlich höhere Beschleunigung und Beschleunigungsreaktion der Preßstempel ermöglicht wird. Die Dichtungen werden jeweils durch die Druckbeaufschlagung des abzudichtenden Raumes aktiviert und dabei gegen die Dichtflächen gedrückt. Im nicht aktivierten Zustand ziehen sich die Dichtungen durch ihre Elastizität von der Dichtfläche zurück, so daß keine Berührung zwischen Dichtfläche und Dichtung besteht. Dieser Zustand wird vor Auslösen des Vielstempel-Preßimpulses herbeigeführt, indem der im kolbenstangenseitigen Raum zum Anheben und Hochhalten der Preßstempel anstehende Druck auf atmosphärischen Druck oder auf einen bestimmten Unterdruck abgebaut wird. Kolben und Kolbenstange der Preßstempel sind dadurch allseitig druckfrei, sodaß sich die Dichtungen von den Dichtflächen zurückziehen können und nur noch eine leichtgängige Führung über reibungsarme, nichtmetallische und hoch verschleißfeste Führungsbänder besteht. Die Führungsbänder verhindern dabei eine metallische Berührung der gleitenden Teile. Mit dem Auftreffen des mit Überschallgeschwindigkeit aus einer Lavaldüse austretenden Düsenstrahles auf den Kolben des Preßstempels kann so der Preßstempel extrem hoch beschleunigt werden, wobei jedem Preßstempel eine eigene Lavaldüse zugeordnet ist. Da die Preßstempel durch die kinetische Energie der einzelnen Düsenstrahle beschleunigt werden, ist eine Abdichtung der Preßstempelkolben während der Strahleinwirkung nicht erforderlich. Erst nachdem die Preßstempel durch ihre kinetische Energie den Formstoff verdichtet haben und zum Stillstand kommen, entsteht über den Preßstempelkolben ein Druck, der von der Druckluftkammer her aufgebaut wird. Dieser Druck aktiviert die obere Kolbendichtung, womit ein stufenloser Übergang zum statischen Pressen erfolgt. Zum anschließenden Anheben der Preßstempel wird der kolbenseitige Zylinderraum entlüftet und der kolbenstangenseitige Zylinderraum mit Druck beaufschlagt. Dadurch zieht sich die obere Kolbendichtung zurück und die untere Kolbendichtung und die Kolbenstangendichtung werden aktiviert, sodaß der kolbenstangenseitige Raum für das Anheben abgedichtet ist.

Wie bereits zuvor beschrieben, ist der Zylinderblock für die Preßstempel unmittelbar unter der Bodenplatte des Druckluftbehälters angeordnet, in welchem die Druckluft für den Vielstempel-Preßimpuls und für den Druckluftimpuls gespeichert wird. In dem Zylinderblock sind die Preßstempel in einem rechtwinkeligen Raster und flächendeckend über der Formstoffoberfläche verteilt angeordnet. Im weiteren sind diagonal zwischen den Preßstempeln ebenfalls in einem rechtwinkeligen Raster Durchgangskanäle für den Druckluftimpuls flächendeckend über der Formstoffoberfläche verteilt angeordnet. In der Bodenplatte des Druckluftbehälters befinden sich die Düsen für die Preßstempel und für den Druckluftimpuls. Die Düsen für die Preßstempel münden unmittelbar in den Zylinderräumen der Preßstempel. Die Düsen für den Druckluftimpuls münden unmittelbar in den Durchgangskanälen des Zylinderblocks, wobei die Durchgangskanäle die Distanz der Zylinderblockhöhe überbrücken und unmittelbar in der Formkammer münden. Auch die Düsen für den Druckluftimpuls sind vorzugsweise als Lavaldüsen ausgebildet, so daß der Luftstrahl mit Überschallgeschwindigkeit aus der Düse austritt und den Durchgangskanal durchströmt und schließlich als Verdichtungsimpuls in die Formkammer gelangt. Durch die Vielzahl der Düsen und Durchgangskanäle, die in einem rechtwinkeligen Raster zwischen den Preßstempeln nah beieinanderliegend und flächendeckend über der Formstoffoberfläche angeordnet sind und durch die Verteilerwirkung der kegeligen Preßfüße sowie der unter den Durchgangskanälen für einen Vorluftstrom angeordneten Rautenrohre, bildet sich in der Formkammer eine gleichmäßige, auf den Formstoff einwirkende und den Formstoff verdichtende Druckwelle. Da die Druckwelle auch auf die Oberseite der kegeligen Preßfüße einwirkt, erhalten die Preßstempel neben der Strahlkraft auf ihre Kolben noch eine zusätzliche Beschleunigungskraft.

Der Aufbau des Vielstempel-Preßimpulses benötigt mehr Zeit als der Aufbau des Druckluftimpulses. Während sich nach dem schlagartigen Öffnen der Düsen beim Druckluftimpuls innerhalb von ca. 10 Millisekunden eine verdichtungswirksame Druckwelle über der Formstoffoberfläche bildet, müssen die Preßstempel erst ihre Haftreibung und ihre Massenträgheit überwinden, bevor sie eine verdichtungswirksame kinetische Energie erreichen. Würden die Düsen für den Druckluftimpuls und für den Vielstempel-Preßimpuls gleichzeitig geöffnet, so hätte dies eine asynchrone Wirkung von Druckluftimpuls und Vielstempel-Preßimpuls zur Folge, wobei der Fließzustand des Formstoffes mit den Eingangs beschriebenen Nachteilen unterbrochen würde. Um dies zu vermeiden und um eine synchrone Verdichtungswirkung von Druckluftimpuls und Vielstempel-Preßimpuls zu erreichen, werden die Preßstempeldüsen erfindungsgemäß früher geöffnet als die Düsen für den Druckluftimpuls. Da der Vielstempel-Preßimpuls mit Beschleunigungswerten von bis zu 800m/seck² erfolgt, liegt dieser Zeitversatz natürlich im Bereich von Sekundenbruchteilen. Von Vorteil zur Erzielung derart hoher Beschleunigungswerte ist dabei insbesondere die geringe Masse der als Hohlkörper ausgeführten Preßstempel, die fehlende Reibung der Dichtungen *(aktivierbare Dichtungen),* die leichtgängige Führung der Preßstempel mit reibungsarmen Führungsbändern sowie die druckentlasteten Zylinderräume der Preßstempel in Verbindung mit einem geringen Unterdruck im kolbenstangenseitigen Raum der Preßstempel. Durch die Druckentlastung der Zylinderräume und durch das Anlegen eines geringen Unterdruckes im kolbenstangenseitigen Zylinderraum, was vor dem Auslösen des beschleunigenden Düsenstrahles erfolgt, lösen sich die Preßstempel durch ihr Gewicht und durch die Unterdruckwirkung aus ihrer oberen Ausgangsstellung und aus ihrer Haftreibung, so daß sich die Preßstempel beim Auslösen des Düsenstrahles bereits im Zustand der Gleitreibung befinden, was auch zur Erzielung einer schnellen Beschleunigungsreaktion und hoher Beschleunigungswerte wesentlich beiträgt. Die mit ihrem geringen Gewicht bzw. mit ihrer geringen Masse in großer Vielzahl vorhandenen Preßstempel, die in einem rechtwinkeligen Raster flächendeckend über der Formstoffoberfläche verteilt sind, machen so erst eine hochdynamische Preßimpulsverdichtung möglich. Durch die Aufteilung in viele einzelne leichte Preßstempel wird die zu beschleunigende Gesamtmasse in viele kleine Masseneinheiten aufgelöst, womit die hochdynamische Preßimpulsverdichtung leicht beherrschbar wird, was beim Eingangs geschilderten Stand der Technik auf Grund großer zu beschleunigender Masseneinheiten nicht möglich ist.

Wie bereits ausgeführt, befinden sich die Düsen für den Vielstempel-Preßimpuls und für den Druckluftimpuls in der Bodenplatte des Druckluftbehälters, unter der auch unmittelbar der Zylinderblock für die Preßstempel angeordnet ist. Die Düsenlänge entspricht dabei der Bodenplattenstärke, so daß die potentielle Druckluftenergie über die Distanz der Düsenlänge unmittelbar und ohne Strömungsverluste vor den Preßzylinderkolben bereit steht. Dadurch können die Preßstempel beim öffnen der Düsen verzögerungsfrei reagieren. Das Öffnen und Schließen der Düsen erfolgt über Ventilstößel, die innerhalb des Druckluftbehälters angeordnet sind. Die Ventilstößel werden durch den im Druckluftbehälter herrschenden Druck auf Ihren Düsensitz gedrückt und dadurch geschlossen gehalten. Um einen wirkungsvollen Vielstempel-Preßimpuls und Druckluftimpuls zu erzielen, müssen die Düsen schlagartig geöffnet werden. Von Bedeutung ist daher zunächst, daß nur ein sehr kurzer Ventilstößelhub von einem viertel eines Düseneinlaufdurchmessers (d/4) erforderlich ist, um einen drosselfreien Durchgangsquerschnitt am Düseneinlauf freizugeben. Die Ventilstößel sind an einem zentralen Hubrahmen befestigt, der zum öffnen der Düsen schlagartig angehoben wird, wobei der drosselfreie Durchgangsquerschnitt einer Düse (d/4) in weniger als 7 Millisekunden freigegeben wird. Die Ventilstößel weisen dabei zwei Ausführungsformen auf, wobei für den Vielstempel-Preßimpuls elastisch verformbare Ventilstößel verwendet werden, die sich beim Anheben des Hubrahmens zunächst entspannen und dann mit einer bereits definitiven Geschwindigkeit *"im fliegenden Start"* vom Ventilsitz abheben. Die Ventilstößel für den Druckluftimpuls sind über Schleppbolzen an dem Hubrahmen befestigt, wodurch sie erst nach einen bestimmten Hubrahmenweg und entsprechend verzögert ebenfalls mit einer bereits definitiven Geschwindigkeit im *"fliegenden Start"* vom Ventilsitz abheben. Durch eine erfindungsgemäße Einstellmöglichkeit am Schleppbolzen kann der öffnungsbeginn der einzelnen Düsen individuell festgelegt werden. Neben dem Effekt des *"fliegenden Starts"* kann somit auch das zuvor beschriebene zeitversetzte öffnen zwischen den Preßstempeldüsen und den Druckimpulsdüsen realisiert werden, welches zur Vermeidung einer asynchronen Wirkungsweise von Preßstempelimpuls und Druckluftimpuls erforderlich ist.

Anstatt eines über einen Hubzylinder betätigten zentralen Hubrahmens, an dem die Ventilstößel befestigt sind, können die Ventilstößel zum Öffnen und Schließen der Düsen erfindungsgemäß auch mit Einzelantrieben ausgeführt werden, wobei jeder einzelne Ventilstößel einen Hubzylinder mit integriertem Elektromagnetventil aufweist. Hierbei sind die aus einem elastischen Dichtmaterial (z.B. Gummi) bestehenden Ventilstößel direkt an der Kolbenstange des Hubzylinders befestigt. Der elastische Ventilstößel wird durch die Zuhaltekraft verformt und er speichert somit Energie, die beim Anheben des Ventilstößels bzw. beim öffnen der Düse durch die Rückfederung frei wird und die zusätzlich zur Kolbenhubkraft den öffnungsvorgang unterstützt. Im weiteren wird der Ventilstößel durch die Rückfederung erst vom Ventilsitz abgehoben, wenn der Hubkolben bereits eine bestimmte Geschwindigkeit *(fliegender Start)* erreicht hat, wodurch der vollständige Durchgangsquerschnitt der Düse schlagartig in weniger als 7 Millisekunden freigegeben wird. Der Hubzylinder hat hierbei nur einen sehr kurzen Hub durchzuführen, der sich aus der Rückfederung zuzüglich dem Öffnungshub von einem Viertel des Düseneinlaufdurchmessers (d/4) ergibt, was auch zur schlagartigen Freigabe des vollständigen Durchgangsquerschnittes der Düse beiträgt.

Die Einzelantriebe der Ventilstößel haben insbesondere den Vorteil, daß der Öffnungsbeginn jeder einzelnen Düse in Abhängigkeit von modellspezifischen Gegebenheiten individuell bestimmt werden kann. Dies erfolgt durch ein entsprechend zeitversetztes Ansteuern der unmittelbar im Zylinderkopf der Ventilstößelzylinder integrierten Elektromagnetventile. Hierdurch kann zunächst der bereits schon erwähnte zeitversetzte Start zwischen Vielstempel-Preßimpuls und Druckluftimpuls realisiert werden, um eine synchrone Verdichtungswirkung von Vielstempel-Preßimpuls und Druckluftimpuls zu erreichen. Im weiteren können in Abhängigkeit vom jeweiligen Modell die Startzeitpunkte der Preßstempel und/oder der Druckluftimpulsdüsen frei und universell bestimmt werden, um beispielsweise unterschiedliche Verdichtungshübe der Preßstempel auf Grund unterschiedlicher Sand- bzw. Modellhöhen so auszugleichen, daß sie gleichzeitig die Endverdichtung erreichen, was wesentlich zu einer homogenen und spannungsfreien Formverdichtung beiträgt. Die Preßstempel mit längeren Verdichtungshüben werden dabei entsprechend früher gestartet. Eine weitere beispielhafte Anwendungsmöglichkeit besteht darin, daß durch entsprechend unterschiedliche Starzeitpunkte eine glockenförmige Hubfront der Preßstempel und/oder der Druckluftimpulswelle erzeugt werden kann. Auf Grund der Schnelligkeit des Systems liegen die Startzeitunterschiede natürlich im Bereich von Sekundenbruchteilen, was mit der modernen Steuerungstechnik leicht beherrschbar ist. Sinnvollerweise werden die Startzeitpunkte für jeden einzelnen Ventilstößel in modellbezogenen Datensätzen abgelegt, wobei die Datensätze der Modellnummer zugeordnet werden. Bei einem jeden Modellwechsel wird die Modellnummer des eingewechselten Modells durch automatisches Auslesen oder durch manuelle Eingabe aktiviert und der zugeordnete Datensatz wird an die Steuerung übertragen, womit die individuellen Startzeitpunkte der einzelnen Ventilstößel für das betreffende Modell automatisch aktiviert sind.

Im Rahmen der vorliegenden Erfindung liegt es auch, daß die einzelnen Preßstempel durch den Verbrennungsdruck eines zündfähigen Gas/Luft- oder Benzin/Luft-Gemisches angetrieben werden. Jedem Preßstempel wird dabei ein entsprechend ausgebildeteter Zylinder mit Kolben und Zündkerze innerhalb des Zylinderblockes zugeordnet. Die Funktion des Druckluftimpulses mit den Düsen und mit den Durchgangskanälen im Zylinderblock bleibt dabei unverändert erhalten. Die bereits erwähnten Startzeitpunkte der Preßzylinder werden dabei durch entsprechend zeitversetzte Ansteuerung der Zündkerzen realisiert.

Neben der zuvor beschriebenen Impulsverdichtung mittels Vielstempel-Preßimpuls und/oder Druckluftimpuls ermöglicht die Vorrichtung zur Durchführung dieser Verfahren auch noch ein weiteres, nicht impulsartig ablaufendes Verdichtungsverfahren, welches nur durch Umschalten des Steuerprogrammes beispielsweise über einen modellbezogenen Datensatz oder über einen Wahlschalter aktiviert werden kann. Bei diesem erfindungsgemäßen Verdichtungsverfahren wird zunächst Druckluft von unten über die Schlitzdüsen der Modellplatte entgegen der Schwerkraft des Formstoffes in die Formkammer eingeblasen, bis der Druck in der Formkammer gleich dem Druck im Druckluftbehälter ist. Das Einblasen erfolgt mit einem flachen Druckgradienten von ca. 2 bis 4 bar, um den lose eingeschütteten Formstoff nicht anzuheben. Während dem Einblasen ist die Formkammer zur freien Atmosphäre hin abgesperrt, damit ein Druckaufbau möglich ist. Auch die Düsen in der Bodenplatte sind während des Einblasens durch die Ventilstößel verschlossen. Eine Verdichtung des Formstoffes kann dabei nicht stattfinden, weil sich zwischen der losen Formstoffoberfläche und der Formkammerdecke noch ein Freiraum befindet, so daß sich der Formstoff nach oben nicht abstützen kann. Die Formkammer und die Luftporen im Formstoff werden dabei lediglich in einen Zustand höheren atmosphärischen Druckes gebracht, wobei dieser Druck gleich dem Druck im Druckluftbehälter ist. Während des Einblasens werden auch die kolbenstangenseitigen Räume der Preßzylinder auf diesen Druckwert gebracht. Nachdem nun diese Druckwerte in der Formkammer und in den kolbenstangenseitigen Räumen der Preßzylinder anstehen, werden die Düsen in der Bodenplatte des Druckluftbehälters durch Anheben der Ventilstößel geöffnet, womit eine Verbindung zwischen Druckluftbehälter und Formkammer sowie zwischen Druckluftbehälter und Preßstempelkolben hergestellt wird. Da in diesem Zustand allseitige Druckgleichheit herrscht, entsteht keine Bewegung. Lediglich die Preßstempel können sich vorteilhafterweise mit ihrem geringen Eigengewicht auf die lose Formstoffoberfläche auflegen. Der Verdichtungsvorgang wird nun dadurch eingeleitet, indem der Raum unter der Modellplatte und die kolbenstangenseitigen Räume der Preßzylinder zur freien Atmosphäre oder zu einer Unterdruckquelle hin entlastet werden. Dabei entsteht ein über die Modellplattendüsen abfließender und vom Druckluftbehälter gespeister Verdichtungsluftstrom bei gleichzeitigem Nachschieben der Preßstempel in Richtung Modellplatte. Durch eine anfänglich stark gedrosselte Entlastung des Raumes unter der Modellplatte, kann zunächst ein Fluidisierungsstrom eingeleitet werden, dem dann durch Aufhebung der Drosselung der Verdichtungsluftstrom mit den nachschiebenden Preßzylinder folgt. Der Luftstrom und die Preßstempelbewegung wird dabei innerhalb von ca. 2 Sekunden durch die zunehmende Verdichtung gedrosselt, wobei ein stufenloser Übergang zum statischen Pressen durch die Preßstempel entsteht. Beim Übergang zum statischen Preßzustandes werden die Düsen in der Bodenplatte wieder verschlossen und danach wird die Formkammer auf atmosphärischen Druck entlastet. Durch die Entlastung der Formkammer wird die statische Preßkraft weiter erhöht, weil kein formkammerseitiger Gegendruck mehr auf Kolbenstangenflächen wirkt. Eine weitere Erhöhung der Preßkraft ist noch dadurch möglich, daß die Preßzylinder parallel zur Formkammerentlastung mit dem höheren Druck des Druckluftnetzes beaufschlagt werden. Nach Beendigung dieses Verdichtungsvorganges werden die Preßstempel wieder in ihre obere Ausgangsstellung zurückgefahren.

Das vorangehend beschriebene Verdichtungsverfahren hat den Vorteil, daß das den Verdichtungsluftstrom auslösende Druckgefälle unmittelbar an der Modelloberfläche entsteht und somit der Verdichtungsluftstrom und die Verdichtung an der Modelloberfläche beginnt und sich dann erst nach oben hin aufbaut, wobei die nachschiebenden Preßstempel den Verdichtungsvorgang wirksam unterstützen. Die Ausbildung einer Verdichtungsfront in der oberen Formstoffschicht, wie sie bei der Impulsverdichtung oder bei der mechanischen Preßverdichtung entsteht, wird hierbei weitgehendst vermieden. Der Seitendruck auf die Formkastenwand und somit auch die Formstoffreibung an der Formkastenwand wird dadurch wesentlich reduziert. Im weiteren hat dieses Verdichtungsverfahren noch den Vorteil, daß der von unten erfolgende Druckaufbau in der Formkammer zu keiner Vorverdichtung führt und der Fließzustand des Formstoffes während der Verdichtungsphase wie bei den anderen beschriebenen Verfahren nicht unterbrochen wird.

Das erfindungsgemäße multifunktionale Verdichtungssystem ermöglicht entsprechend der vorangegangenen Beschreibung je nach den Modellerfordernissen die Anwendung verschiedener Verdichtungsvarianten, die wie folgt nochmals zusammengefaßt sind:
1.) Vielstempel-Preßimpuls alleine
2.) Druckluftimpuls alleine
3.) Vielstempel-Preßimpuls zusammen mit Druckluftimpuls
4.) Vielstempel-Preßimpuls mit vorgeschaltetem fluidisierenden Luftstrom entsprechend EP-0995522
5.) Druckluftimpuls mit vorgeschaltetem fluidisierenden Luftstrom entsprechend EP-0995522
6.) Vielstempel-Preßimpuls zusammen mit Druckluftimpuls und mit vorgeschaltetem fluidisierenden Luftstrom entsprechend EP-0995522
7.) Verdichtungsluftstrom mit nachschiebenden Preßstempeln ohne Vorfluidisieren
8.) Verdichtungsluftstrom mit nachschiebenden Preßstempeln und mit Vorfluidisieren.

Die Verdichtungsvarianten 1, 2, und 3 können mit oder ohne Modellplattendüsen betrieben werden. Hingegen sind bei den Verdichtungsvarianten 4 bis 8 Modellplattendüsen zwingend erforderlich. Die Anordnung und Anzahl der Modellplattendüsen richtet sich nach den modellspezifischen Gegebenheiten. Ein Vorteil der kombiniert oder einzenln anwendbaren Verdichtungsvarianten liegt somit u.a. darin, daß nicht der gesamte Modell-park, sondern nur Modelle mit entsprechenden Schwierigkeitsgrad mit den erforderlichen Modellplattendüsen versehen werden müssen. Mit dem multifunktionalen Verdichtungssystem können somit alle Modelltypen durch entsprechende Auswahl der Verdichtungsvariante abgeformt werden.

Nachfolgend werden anhand der Zeichnungen Ausführungsbeispiele der Erfindung beschrieben, woraus noch weitere Merkmale und Vorteile zu ersehen sind. Die Zeichnungen zeigen:
- **Fig.01**: einen vertikalen Querschnitt durch eine Formmaschine mit einer Vielstempelpreßimpuls- und Druckluftimpuls-Verdichtungseinheit
- **Fig.02**: einen vertikalen Teilschnitt durch die Vielstempel-Preßimpuls- und Druckluftimpuls-Einheit mit ausführlicher Darstellung der Lavaldüsen, der Ventilstößel und der Impulspreßstempel gemäß Schnittlinie A-A in Fig.06
- **Fig.03**: einen vertikalen Schnitt durch einen Preßstempelzylinder mit aktivierbaren Dichtungen.
- **Fig.03a**: eine Teilansicht unter den Zylinderblock mit Darstellung der Preßstempelzylinderbefestigung gemäß Ansicht B in Fig.03.
- **Fig.04**: einen horizontalen Schnitt durch die Druckluftkammer und durch den zentralen Hubrahmen für die Ventilstößel gemäß Schnittlinie C-C in Fig.01.
- **Fig.05**: einen horizontalen Schnitt durch die Druckluftkammer und durch die Ventilstößel gemäß Schnittlinie D-D in Fig.01
- **Fig.06**: einen horizontalen Schnitt durch den Zylinderblock gemäß Schnittlinie E-E in Fig.01 und Fig.02
- **Fig.07**: eine horizontale Darstellung der flächendeckenden Anordnung der Preßstempel und der Austrittsöffnungen für den Druckluftimpuls
- **Fig.08**: einen vertikalen Längsschnitt durch den Zylinderblock mit Darstellung der Durchgangskanäle für den Druckluftimpuls und mit der Darstellung der Rautenrohre für den fluidisierenden Luftstrom gemäß Schnittlinie F-F in Fig.06
- **Fig.08a**: Rautenrohrquerschnitt mit Schlitzdüsen
- **Fig.08b**: Rautenrohrquerschnitt mit Rundlochdüsen
- **Fig.09**: einen horizontalen Schnitt durch die Bodenplatte der Druckluftkammer mit Darstellung der pneumatischen Preßstempelkontrolle für den angehobenen Zustand der Preßstempel gemäß Schnittlinie G-G in Fig.01
- **Fig.09a**: detailierte Darstellung der pneumatischen Preßstempelkontrolle
- **Fig.10**: einen vertikalen Querschnitt durch die Druckluftkammer und durch die Hubeinrichtung für den zentalen Hubrahmen, als Alternative zur Hubeinrichtung in Fig.01
- **Fig.11**: einen vertikalen Querschnitt durch die Druckluftkammer und durch die dezentralen Einzelantriebe der Ventilstößel, als Alternative zur Hubeinrichtung in Fig.01 und Fig.10
- **Fig.11a**: eine detailierte Darstellung des Ventilstößelhubzylinders

- **Fig.11b**: einen elastischen Ventilstößel
- **Fig.11c**: eine Teilansicht auf die Zylinderköpfe der Ventilstößelantriebe mit Darstellung der Zylinderkopfbefestigung gemäß Ansicht H und K in Fig.11a
- **Fig.12**: einen vertikalen Querschnitt durch eine Formmaschine mit einer Vielstempelpreßimpuls- und Druckluftimpuls-Verdichtungseinheit, wobei sich die Preßstempel in der Ausgangsstellung unten befinden, als Alternative zu Fig.01
- **Fig.13**: einen vertikalen Schnitt durch eine vereinfachte Ausführungsvariante, bei der nur der Verdichtungsluftstrom mit nachschiebenden Preßstempeln gemäß der zuvor aufgelisteten Verdichtungsvarianten 7 und 8 vorgesehen ist.

Die **Fig.01** zeigt einen vertikalen Querschnitt durch die erfindungsgemäße Verdichtungseinheit innerhalb einer als beispielhaft dargestellten Formmaschine. Selbstverständlich kann die erfindungsgemäße Verdichtungseinheit aber auch in anderen Formmaschinenausführungen eingesetzt werden. Die Verdichtungseinheit mit dem Vielstempel-Preßimpuls-System (**Fig.01**), dem Druckluftimpuls-System **(Fig.08)** und dem Fluidisierungs-System **(Fig.01/08)** ist im Kopfrahmen **15** der Formmaschine integriert und sie besteht im wesentlichen aus aus dem Druckluftbehälter **19** mit dem darin eingebauten Verschlußsystem **21.5, 23.1, 24.1** für die Düsen **25.1,** der Bodenplatte **20.2** mit den darin angeordneten Düsen **25.1,** dem unter der Bodenplatte **20.2** befestigten Zylinderblock **26.1** mit den Preßstempeln **27.1** und den Durchgangskanälen **26.3** *(Fig.8)* für den Druckluftimpuls sowie einen unter dem Zylinderblock **26.1** befestigten Zwischenrahmen **30.1,** mit dem der Freiraum **09** für die Preßstempelfüße **27.2** *(Fig.02)* und für die Rautenrohre **30.2** des Fluidisierungssystem gebildet wird. Die Formmaschine besteht im Bereich der Verdichtungsstation aus dem Grundrahmen **12** mit dem Hubtisch **13**, den Tragsäulen **14** und dem Kopfrahmen **15** mit der Verdichtungseinheit. Im weiteren weist die Formmaschine noch eine untere Modellplattenrollenbahn **16**, eine ausschwenkbare obere Modellplattenrollenbahn **17** und eine Formkastenrollenbahn **18** auf. Die Darstellung in **Fig.01** entspricht der Ausgangsstellung zum Verdichtungsvorgang, wobei die aus dem Modellplattenträger **01**, der Modellplatte **02**, dem Formkasten **03** und dem Füllrahmen **04** bestehende und mit losen Formstoff **08** gefüllte Formeinheit **05** auf der oberen Modellplattenrollenbahn **17** in die Verdichtungsstation eingefahren ist und dort durch den Hubtisch **13** mit einer dem Verdichtungsdruck entsprechenden Schließkraft gegen den Zwischnrahmen **30.1** gedrückt wurde. Die aus dem Bereich des lose geschütteten Formstoffes **08** und dem darüber befindlichen Freiraum **09** bestehende Formkammer **10** ist dadurch über die Dichtungen **11.1** bis **11.5** zur freien Atmosphäre hin druckdicht verschlossen. In dieser Position wird der Verdichtungsvorgang, der in der Folge noch genauer beschrieben wird, durchgeführt. Mit Beginn des Verdichtungsvorganges wird die ausschenkbare Modellplattenrollenbahn **17** zurückgeschwenkt, so daß nach dem Verdichtungsvorgang und nach dem Abbau des Verdichtungsdruckes das Entformen beginnen kann. Dabei wird der Hubtisch **13** abgesenkt, wobei der Formkasten **03** nach einem geringen Hub auf der Rollenbahn **18** aufsetzt und das Modell **01/02** dann aus der Form aussenkt, wonach es nach weiteren Absenken auf die untere Modellplattenrollenbahn **16** abgesetzt wird und wonach die ausschwenkbare Modellplattenrollenbahn **17** wieder einschwenkt. Danach wird der abgeformte Formkasten **03** *(z.B.als OK)* mit dem Füllrahmen **04** aus der Verdichtungsstation herausgefahren und gleichzeitig eine mit losen Formstoff **08** gefüllte Formeinheit **05** *(z.B.als UK)* mit Füllrahmen **04** in die Verdichtungsstation eingefahren. Gleichzeitig mit dem Formkastentransport wird das Modell **01/02** auf der unteren Modellplattenrollenbahn **16** nach hinten zur Sandfüllstation gefahren, wonach der Hubtisch **13** wieder anhebt und die Formeinheit **05** gegen den Zwischenrahmen **30.1** drückt, womit ein neuer Verdichtungsvorgang beginnt.

Die **Fig.02** zeigt einen vertikalen Teilschnitt durch die Verdichtungseinheit mit ausführlicher Darstellung des Zylinderblockes **26.1,** der Preßstempel **27.1,** der Druckluftimpulskanäle **26.3** und des Düsen- und Ventilstößelsystems **25.1/23.1/24.1** entsprechend der Schnittlinie A-A in Fig.06 sowie auch andeutungsweise das Fluidisierungsssytem **30.2/30.4/30.5.** Ergänzend hierzu zeigt die **Fig.06** einen horizontalen Schnitt durch den Zylinderblock **26.1** mit der Darstellung der rastermäßigen Anordnung der Zylinderbohrungen **26.2** für die Preßstempel *(Raster* ***25.7)*** und der Durchgangskanäle **26.3** für den Druckluftimpuls *(Raster* ***25.8).*** Die **Fig.08** zeigt einen vertikalen Längsschnitt durch die Verdichtungseinheit mit Darstellung des Druckluftimpuls-Systems und der dazu gehörenden Durchgangskanäle **26.3** sowie mit Darstellung der Rautenrohre **30.2** für das Fluidisierungs-System. Im weiteren zeigt die **Fig.07** die flächendeckende Anordnung der Preßfußflächen **27.2** *(Raster* ***25.7***)und der Druckluftimpulskanäle **26.3** *(Raster* ***25.8***)im Bereich des Formkastens **03** bzw. über dem Formrücken. Die **Fig.05** zeigt einen horizontalen Schnitt durch den Druckluftbehälter **19** und durch das Ventilstößelsystem **23.1/24.1,** wobei die Ventilstößel **23.1** zum Rastersystem **25.7** des Vielstempel-Preßimpulses und die Ventilstößel **24.1** zum Rastersystem **25.8** des Druckluftluftimpulses gehören.

Die Preßstempel **27.1** sind als Hohlkörper ausgebildet, um ein geringes Gewicht bzw. eine geringe zu beschleunigende Masse zu erzielen. Entsprechend besteht der in **Fig.02** dargestellte Preßstempel **27.1** aus einem hohlen Preßfuß **27.2**, einer hohlen Kolbenstange **27.3,** einem hohlen Kolbenträgerteil **27.4,** einer Prallscheibe **28.3** (*jeweils aus einem Stahlwerkstoff bestehend)* und aus einem Leichtmetallkolben **28.1/28.2.** Die Kolbenstange **27.3,** der kreisrunde Preßfuß **27.2** und das Kolbenträgerteil **27.4** sind durch Schweißverbindungen zu einem Teil zusammengefügt. An der Kehle **27.5** entsteht somit ein stufenloser Übergang zwischen Preßfuß und Kolbenstange, womit die Ablagerung von Formstoff an diesem Übergang vermieden wird. Die Preßfußoberseite ist als steilwinkeliger Kegel ausgeführt und im weiteren ist der gesamte Preßfuß **27.2** und die Kolbenstange **27.3** an den Außenflächen hartverchromt. Durch diese Maßnahmen wird insbesondere das Anhaften von Formstoff verhindert. Die Verchromung verhindert außerdem eine Korrision und sie führt zu einer wesentlichen Verbesserung der Gleit- und Reibungseigenschaften an der Kolbenstange, die in dem Kobenstangenlager **29.1** und in den reibungsarmen und hochverschleißfesten Führungsbändern **29.7** leichtgängig geführt ist. Ebenso ist der Kolben **28.1/28.2** über die reibungsarmen und hochverschleißfesten Führungsbänder **28.7** in der Zylinderbohrung **26.2** des Zylinderblockes **26.1** leichtgängig geführt. Die Kolbendichtungen **28.6,** die Kolbenstangendichtungen **29.4/29.5** und der Abstreifer **29.6** sind speziell für kurzzeitige und sich zyklisch wiederhohlende Hochgeschwindigkeiten geeignet. Die Kolbenstangendichtung **29.4** dichtet den Zylinderraum **29.9** zur Formkammer **10** hin ab, während die Kolbenstangendichtung **29.5** umgekehrt den Formkammerdruck gegen den während der Verdichtung drucklosen Zylinderraum **29.9** abdichtet. Der aus den Teilen **28.1/2/3** bestehende Kolben wird über die Abschlußscheibe **28.4** und über die Hutmutter **28.8** auf dem Kolbenträgerteil **27.4** der Kolbenstange befestigt. Auf der Abschlußscheibe **28.4** ist ein Dämpfgummi **28.5** aufvulkanisiert, womit der Preßstempelanschlag am Ende der Aufwärtsbewegung abgedämpft wird. Im weiteren ist auf dem Kolbenstangenlager **29.1** ein Dämpfgummi **29.8** aufvulkanisiert, womit der Preßstempelanschlag am Ende der Abwärtsbewegung abgedämpft wird. Die aus einem Stahlwerkstoff bestehende Prallscheibe **28.3** verhindert dabei eine Überbeanspruchung des aus Leichtmetall bestehenden Kolbenteiles **28.1.** Die Preßstempel haben eine ausreichende Hubreserve, so daß der Preßstempelhub beim Verdichtungsvorgang nicht voll ausgefahren wird und durch den verdichteten Formstoff begrenzt wird. Das untere Dämpfgummi **29.8** ist daher nur eine Sicherheitsmaßnahme für einen eventuellen fehlerhaften Betrieb, wenn sich z.B. zu wenig Formstoff **08** in der Formeinheit **05** befindet. Der Preßfuß **27.2** ist kreisrund **(Fig.07)** ausgeführt, so daß auf eine aufwendige Verdrehsicherung, wie sie bei den bekannten viereckigen Preßfüßen erforderlich ist, verzichtet werden kann. Im weiteren ist der Preßfuß **27.2** an seiner Unterseite kegelig ausgeführt, um den Verdichtungskegel im Formstoff zu vergrößern, wodurch in Verbindung mit den benachbarten Verdichtungskegeln bereits in geringer Tiefe unter der Formstoffoberfläche eine gleichmäßige Verdichtungsschicht entsteht und und wodurch sich viereckige Preßfüße erüberigen. Der Durchmesser des Preßfußes **27.2** entspricht annähernd dem Durchmesser des Kolbens **28.1,** so daß der auf den Kolben **28.1** wirkende Druck mit dem Formpreßdruck des Preßfußes **27.2** identisch ist.

Entsprechend der Darstellung in **Fig.02** bildet der Innenbereich der Abschlußscheibe **28.4** und des Dämpfgummis **28.5** vorteilhafterweise einen Aufprallbecher **25.2** für den Freistrahl, der mit Überschallgeschwindigkeit und gebündelt aus der Lavaldüse **25.1** austritt und der unmittelbar unterhalb der Lavaldüse **25.1** in den Aufprallbecher **25.2** trifft. Eine nach oben hin verlaufende konische Aufweitung und die kugelige Form der zentrisch angeordneten Hutmutter **28.8** bilden dabei eine für die Strahleinwirkung vorteilhafte Innenform des Aufprallbechers **25.2.** In der Lavaldüse **25.1** wird die im Druckluftbehälter **19** anstehede potentielle Druckenergie in kinetische Strahlenergie umgesetzt, womit der Preßstempel wie ein Freiflugkolben oder wie ein Geschoß extrem hoch beschleunigt wird. Vor der Auslösung des Freistrahls wird der Kolbenstangenseitige Zylinderraum **29.9** über die Kanäle **26.4,** über das Verteilerrohr **26.5** und über die Ventile **72.1/2** zur Atmosphäre hin oder über die Ventile **73.1/2** zu einer Unterdruckquelle **84** hin entlastet, damit während der Freistrahleinwirkung kein Gegendruck auf die Kolbenstangenseitigen Kolbenflächen wirkt. Die Kanäle **26.4,** die Verteilerrohre **26.5** und die Ventile **72.1/2** bzw. **73.1/2** sind großzügig dimensioniert, damit die während der impulsartigen Abwärtsbewegung der Preßstempel verdrängte atmosphärische bzw. unteratmosphärische Restluft ohne besonderen Widerstand verdrängt werden kann, wobei insbesondere die Verbindung zur Unterdruckquelle hin den Widerstand besonders wirksam reduziert.

Im Ruhezustand bzw. im Ausgangszustand sind die Preßstempel **27.1** angehoben und sie werden dabei durch den Netzdruck **40,** der über das ausgeschaltete Ventil **71,** über das Verteilerrohr **26.5** und über die Kanäle **26.4** *(Fig.02 u.06)* in den kolbenstangenseitigen Zylinderräumen **29.9** ansteht, in der oberen Stellung gehalten. Die oberen Kolbenräume **25.3** werden dabei über die Kanäle **26.6,** über das Verteilerrohr **26.7** und die ausgeschalteten Ventile **67.1/2** zur Atmosphäre hin entlastet. In der Abschlußscheibe **28.4** sind kleine Entlastungsbohrungen **28.9** angebracht, worüber eventuelle Leckagen von den Ventilsitzen **23.1/24.1** zur Atmosphäre hin abfließen können, so daß ein störender Druckaufbau im Aufprallbecher **25.2** vermieden wird.

Mit dem in **Fig.01 u.02** dargestellten Zwischenrahmen **30.1** wird der Freiraum **09** für die Preßfüße **27.2** und für das Fluidisierungssystem **30.2** gebildet. Der Freiraum **09** und der lose geschüttete Formstoff **08** bilden die Formkammer **10** *(Fig.01.).* Die Preßfüße **27.2** befinden sich im angehobenen Zustand im geschützten Bereich des Freiraumes **09** und sie haben nur einen geringen Abstand **30.6** zur Unterkante des Zwischenrahmens **30.1.** Um eine Kollision der Preßstempel mit dem in nur geringer Distanz zur Unterkante des Zwischenrahmens **30.1** ein- und ausfahrenden Füllrahmen **04** *(Fig.01)* zu vermeiden, wird der angehobene Zustand der Preßstempel durch eine erfindungsgemäße pneumatische Kontrolleinrichtung überwacht. Die Kontrolleinrichtung ist in **Fig.01, Fig.02, Fig.09** und **Fig.09a** dargestellt und sie besteht aus den in der Bodenplatte **20.2** angeordneten vertikalen Bohrungen **33.1,** den horizontalen Bohrungen **33.2/33.3** und den Verteilerkanälen **33.4/33.5.** Im weiteren besteht die Kontrolleinrichtung aus dem Steuerventil **59,** den Drosselblenden **60.1/2,** den Drucksensoren **61.1/2** und den Rückschlagventilen **62.1/2.** Die horizontalen Bohrungen **33.2** und **33.3** sind wegen der Bohrtiefenbegrenzung von zwei Seiten als Sackbohrungen in die Bodenplatte **20.2** eingebohrt *(Fig.09).* Die vertikalen Bohrungen **33.1** werden im angehobenen Zustand der Preßstempel von den Dämpfungsgummis **28.5** entsprechend der Darstellung in **Fig.02** und **Fig.09a** druckdicht verschlossen. Die Kontrolleinrichtung funktioniert wie folgt: Nach dem Verdichtungsvorgang und nach dem Verschließen der Lavaldüsen **25.1** durch die Ventilstößel werden die Preßstempel durch Ausschalten der Ventile **67.1/2, 71,** und **72.1/2** *(die Ventile 64, 73.1/2 und 75 sind dabei ausgeschaltet)* angehoben. Dabei werden die kolbenseitigen Zylinderräume **25.3** drucklos und der Drucksensor **68** *(Fig.01)* fällt ab. In den kolbenstangenseitigen Zylinderräumen **29.9** baut sich ein für das Anheben der Preßstempel erforderlicher Druck auf, der sich auf den Netzdruck **40** erhöht und zum Ansprechen des Drucksensors **69** führt, sobald alle Preßstempel angehoben bzw. zum Stillstand gekommen sind. Der angesprochene Drucksensor **69** meldet in Koinzidenz mit dem abgefallenen Drucksensor **68,** daß die Preßstempel von den Druckverhältnissen her gesehen ihre ungefährdete obere Endlage erreicht haben. Diese Druckverhältnisse können jedoch auch enstehen, wenn beispielsweise ein Preßstempel im Fehlerfall festsitzt und die obere Endlage nicht erreicht. Das Koinzidenzsignal des angesprochenen Drucksensors **69** und des abgefallenen Drucksensors **68** lösen daher noch einen zweiten pneumatischen Kontrollvorgang aus, indem das Ventil **59** kurzzeitig eingeschaltet wird. Dabei strömt Druckluft mit Netzdruck über die Drosselblenden **60.1/2,** über die Verteilerkanäle **33.4/5** und über die horizontalen Bohrungen **33.2/3** zu den vertikalen Bohrungen **33.1.** Wenn alle Preßstempel angehoben sind und die vertikalen Bohrungen **33.1** durch die Dämpfungsgummis **28.5** verschlossen sind, dann baut sich ein Druck auf und die Drucksensoren **61.1/2** sprechen an und geben den Transport der Formeinheit **05** mit dem Füllrahmen **04** *(Fig.01)* frei. Wenn beispielsweise ein Preßstempel die obere Endlage nicht erreicht hat, dann ist auch die entsprechende vertikale Bohrung **33.1** nicht verschlossen, so daß die vom Ventil **59** zugeführte Druckluft über die Kanäle **26.6** und über die Ventile **67.1/2** zur Atmosphäre hin abfließen kann. Die Drucksensoren **61.1** oder **61.2** können dadurch nicht ansprechen und der Transport der Formeinheit **05** mit dem Füllrahmen **04** wird in Verbindung mit einer Störmeldung nicht freigegeben. Die Drosselblenden **60.1/2** stellen sicher, daß sich kein Staudruck aufbauen kann und die Drucksensoren **61.1/2** nicht ansprechen, wenn nur eine vertikale Bohrung **33.1** nicht verschlossen ist. Über die Drosselblende fließt daher nur soviel Druckluft, wie über eine vertikale Bohrung **33.1** drosselfrei abfließen kann. Das Anheben der Preßstempel und die Kontrolle der angehobenen Preßstempel erfolgt während des Entformvorganges, so daß die Taktzeit hierdurch nicht beeinträchtigt wird.

Die vertikalen Bohrungen **33.1,** die horizontalen Bohrungen **33.2/3** und die Verteilerkanäle **33.4/5** können neben der Kontrollfunktion auch noch zur Ölschmierung der Preßstempelzylinder verwendet werden. Hierzu ist ein Ölbehälter **56** über die Drosselblenden **57.1/2** und über die Rückschlagventile **58.1/2** mit den Verteilerkanälen **33.4/5** *(Fig.02 und Fig.09)* verbunden. Durch kurzzeitiges und zyklisch erfolgendes Einschalten des Ventils **55** wird der Ölbehälter **56** mit Druckluft beaufschlagt, womit Schmieröl über die Drosselblenden **57.1/2** in die vertikalen Bohrungen **33.1** gelangt. Die Schmierölmenge wird dabei durch die Einschaltdauer des Ventils **55** und durch die Größe der Drosselblenden **57.1/2** bestimmt. Der Schmierimpuls erfolgt zweckmäßigerweise während der Phase des statischen Pressens, also unmittelbar nach dem Vielstempel-Preßimpuls mit jeweils zyklischer Wiederholung nach einer bestimmten Anzahl von Verdichtungsvorgängen. Zur schnellen Beförderung des Schmieröls zu den vertikalen Bohrungen **33.1** kann nach dem Schmierimpuls durch das Ventil **55** noch ein kurzzeitiger Druckimpuls über das Ventil **59** erfolgen. Die Rückschlagventile **58.1/2** und **62.1/2** verhindern eine gegenseitige Beeinflussung des Kontrollsystems und des Schmiersystems.

Die **Fig.03** zeigt einen Preßstempelzylinder mit aktivierbaren Dichtungen **31.7** und **32.6.** Abgesehen von den aktivierbaren Dichtungen weist dieser Preßstempelzylinder die gleichen Merkmale auf, wie der bereits zuvor, in Verbindung mit der **Fig.02** beschriebene Preßstempelzylinder. Die Kolbendichtungen **31.7** und die Stangendichtungen **32.6** sind aus einem elastischen Dichtungswerkstoff und sie weisen ein hutförmiges Profil auf. Die Kolbendichtungen **31.7** sind mit ihrem im Kragenbereich zwischen den beiden gleichförmigen Kolbenteilen **31.1,** dem Zwischenring **31.2** und den beiden gleichförmigen Zwischenringen **31.3** eingespannt, wobei der Dichtflächenbereich und der Stegbereich zwischen der Dichtfläche und dem Kragen frei beweglich ist. Die Innenräume der Dichtungen sind über die Kanäle **31.6** zur jeweiligen Druckseite hin verbunden. Ist eine Kolbenseite drucklos, dann ist auch der entsprechende Dichtungsinnenraum drucklos und die Dichtung zieht sich durch ihre Elastizität von der Zylinderwand zurück. Wird eine Kolbenseite mit Druck beaufschlagt, dann gelangt der Druck über den Kanal **31.6** in den Dichtungsinnenraum und die Dichtung **31.7** wird aufgedehnt und gegen die Zylinderwand gedrückt. Um die Andrückkraft gegen die Zylinderwand zu begrenzen, werden die konischen Stege der Dichtung an den entsprechend konisch ausgeführten Flächen des Kolbenteils **31.1** und des Zwischenringes **31.2** abgestüzt. In gleicher Weise funktionieren auch die Kolbenstangendichtungen **32.6,** die ebenfalls im Kragenbereich zwischen dem Kolbenstangenlager **32.1** und dem Zylinderdeckel **32.4** sowie über die Zwischenringe **32.2/3** eingespannt sind und über die Kanäle **32.5** mit Druckluft aktiviert werden. Die obere Dichtung **32.6** dichtet den Zylinderraum **29.9** zur Formkammer **10** hin ab, während die untere Dichtung **32.6** umgekehrt den Formkammerdruck gegen den während der Verdichtung drucklosen Zylinderraum **29.9** abdichtet. Zur Vermeidung von Schmutzeintritt ist der Kanal **32.5** mit einem Filter **32.7** versehen. Die aktivierbaren Dichtungen haben den besonderen Vorteil, daß während der Beschleunigungsphase des Preßimpulses keine Dichtungsreibung vorhanden ist. Im weiteren ist auch während des Preßimpulses keine Dichtung erforderlich, weil die Preßzylinder beim Auslösen des Verdichtungsvorganges allseitig drucklos sind und die Beschleunigung der Preßstempel nicht durch Druck sondern durch die kinetische Energie der Düsenstrahle erfolgt. Erst am Ende des Verdichtungsvorganges baut sich ein Druck auf, wodurch die entsprechenden Dichtungen aktiviert werden und wodurch ein stufenloser Übergang zum statischen Pressen entsteht.

Die **Fig.03a** zeigt die Befestigung der Zylinderdeckel **32.4** am Zylinderblock **26.1,** wobei diese Befestigung sowohl für den Zylinder gemäß **Fig.03** als auch für den Zylinder gemäß **Fig.02** gilt. Auf Grund der engmaschigen Preßstempelraster **25.7** und der diagonal zwischen den Zylinderdeckeln **29.3/32.4** *(Fig.02, 03 u.03a)* angeordneten Durchgangskanäle 26.3 für den Druckluftimpuls, werden die Zylinderdeckel **29.3/32.4** über die Laschen **27.6** mit den Schrauben **27.7** am Zylinderblock **26.1** befestigt.

Die **Fig.02** zeigt im oberen Teil das Lavaldüsen- und Ventilstößelsystem. Die Lavaldüsen **25.1** sind in der Bodenplatte **20.2** des Druckluftbehälters **19** angeordnet und sie münden unmittelbar in den Kolbenräumen **25.3** der Preßstempelzylinder bzw. in den Durchgangskanälen **26.3** für den Druckluftimpuls. Die Lavaldüsen werden von den Ventilstößeln **23.1** und **24.1** geöffnet bzw. geschlossen. Die an einem Hubrahmen **21.5** befestigten Ventilstößel **23.1** und **24.1** weisen zwei unterschiedliche Ausführungsformen auf. Mit den unterschiedlichen Ausführungsformen wird das erforderliche und eingangs bereits erwähnte frühere Öffnen der Preßstempeldüsen realisiert, um das synchrone Zusammenwirken von Vielstempel-Preßimpuls und Druckluftimpuls zu erzielen. Der Ventilstößel **23.1** für die Preßstempel besteht aus einem elastischen Dichtwerkstoff, der auf einem Stahlkern **23.2** aufvulkanisiert ist und mittels einer Scheibe **23.3** und einer Schraube **23.4** am Schaft **21.6a** des Hubrahmens **21.5** befestigt ist. Durch den elastischen Dichtwerkstoff *(z.B. Gummi)* ist der Ventilstößel verformbar, so daß er durch die nach unten gerichtete Schließkraft des Hubrahmens 21.5 von dem im öffnungszustand bestehenden Maß 23.6 auf das im Schließzustand bestehende Maß 23.7 zusammengedrückt wird. Die dadurch gespeicherte Federkraft unterstützt schließlich beim Öffnen wieder den Beschleunigungsvorgang des Hubrahmens **21.5.** Im weiteren wird dadurch der Ventilstößel **23.1** mit einer Geschwindigkeit größer als Null im *"fliegenden Start"* vom Ventilstiz abgehoben, was sich vorteilhaft auf das erfoderliche schlagartige öffnen der Lavaldüsen auswirkt. Der konisch ausgebildete Spalt **23.5,** der sich im geöffneten Zustand zwischen dem Ventilstößel **23.1** und der Scheibe **23.3** einstellt, ermöglicht eine weitgehend reibungsfreie Verformung. Im geschlossenen Zustand wird der Ventilstößel **23.1** von der Scheibe **23.3** von innen her abgestützt. Die Lavaldüsen für die am Formkastenrand liegenden Preßstempel können vorteilhafterweise mit einem größeren Durchmesser ausgeführt werden, um durch eine höhere Energiezufuhr die Formstoffreibung am Formkastenrand zu kompensieren. Der voll wirksame Durchgangsquerschnitt der Lavaldüsen ist bereits nach einem geringen Hub von **D/4** *(Fig.02 u.Fig.11b)* erreicht. Der Hubrahmen **21.5** durchläuft jedoch einen längeren Hub **22.3,** um auch noch die in der Folge beschriebenen Ventilstößel **24.1** für den Druckluftimpuls vom Ventilsitz abzuheben. Der Ventilstößel **24.1** für den Druckluftimpuls besteht aus einem Ventilteller **24.2** mit aufvulkanisierter Dichtung **24.3,** wobei der Ventilteller **24.2** zusammen mit einer Dämpfscheibe **24.5** an einem Schleppbolzen **24.4** befestigt ist. Der Schleppbolzen **24.4** ist in einer im Schaft **21.6b** des Hubrahmens **21.5** befestigten Lagerbüchse **24.6** geführt. Auf der Lagerbüchse **24.6** liegt eine aus Gummi bestehende Dämpfscheibe **24.7** und eine aus schlagfestem Kunststoff bestehende Schlagscheibe **24.8** auf. Am oberen Ende des Schleppbolzens **24.4** ist eine metallische Mitnehmerscheibe **24.9** befestigt. Zum Öffnen der Düsen **25.1** wird der Hubrahmen **21.5** schlagartig angehoben, wobei zunächst die Preßstempeldüsen *(wie zuvor beschrieben)* geöffnet werden. Die Düsen für den Druckluftimpuls werden erst geöffnet, wenn der Hubrahmen **21.5** den Hub **25.6** zurückgelegt hat, womit das synchrone Zusammenwirken von Vielstempel-Preßimpuls und Druckluftimpuls erzielt wird. Die Ventilteller **24.2** werden bis zu diesem Punkt durch den im Druckluftbehälter **19** herrschenden Druck auf ihren Ventilsitzen gehalten. Nachdem der Hubrahmen **21.5** mit dem Schaft **21.6b**, der Lagerbüchse **24.6**, der Dämpfscheibe **24.7** und der Schlagscheibe **24.8** den Hub **25.6** durchlaufen hat, schlägt die Schlagscheibe **24.8** an der Mitnehmerscheibe **24.9** an und reißt den Schleppbolzen **24.4** und den daran befestigten Ventilteller **24.2** mit nach oben, wodurch der Ventilteller **24.2** mit der bereits hoch beschleunigten Hubrahmengeschwindigkeit *"im fliegenden Start"* schlagartig vom Ventilsitz abhebt. Nach dem Gesamthub **22.3** haben die Ventilstößel **24.1** die maximale Öffnungsstellung **22.5** *(d/4)* und die Ventilstößel **23.1** die öffnungsstellung **22.6** erreicht. Die aus schlagfestem Kunststoff bestehende Schlagscheibe **24.8** verhindert ein hartes Anschlagen an der metallischen Mitnehmerscheibe **24.9** und durch die aus Gummi bestehenden Dämpfscheibe **24.7** wird der Anschlag an der Mitnehmerscheibe noch zusätzlich gedämpft. Beim wesentlich langsamer ablaufenden Schließvorgang verhindert die aus schlagfestem Kunststoff bestehende Dämpfscheibe **24.5** ein hartes metallisches Anschlagen an der Lagerbüchse **24.6** .Im weiteren begrenzt die Dämpfscheibe **24.5** den Schließhub des Hubrahmens **21.5** und somit auch das Verformungsmaß **23.7** am Ventilstößel **23.1.** Die Schlüsselbohrungen **24.6a** in der Lagerbüchse **24.6** und der Sechskant **24.4a** am Schleppbolzen **24.4** ermöglichen nach Entfernen der Bodenplatte **20.2** eine von unten leicht durchführbare Montage bzw. Demontage der Ventilstößel **24.1** im Wartungs- bzw. Reparaturfall. Das Hubmaß **25.6** kann durch Längenbestimmung des Schleppbolzens **24.4** oder der Schlagscheibe **24.8** für jeden einzelnen Ventilstößel festgelegt werden. Beispielsweise können durch entsprechend abgestimmte Hubmaße **25.6** zuerst die außen liegenden Lavaldüsen geöffnet werden und dann zunehmend die inneren Lavaldüsen, womit eine vorteilhafte glockenförmige Druckluft-Impulswelle erzielt wird. Im weiteren könnten auch für die innen liegenden Preßstempel die Ventilstößel **24.1** und für die außen liegenden Preßstempel weiterhin die Ventilstößel **23.1** verwendet werden, womit auch für die Preßstempel eine vorteilhafte glockenförmige Hubfront realisiert werden kann. Das zeitversetzte, nicht gleichzeitige Öffnen aller Lavaldüsen hat zudem den Vorteil, daß die erforderliche Hubkraft des Hubrahmens **21.5** wesentlich reduziert wird.

Der zuvor zur **Fig.02** beschriebene Hubrahmen **21.5** mit den Ventilträgerschäften **21.6a** und **21.6b** besteht im weiteren gemäß Darstellung in **Fig.01** aus dem Verbindungsrohr **21.4** mit dem Führungskolben **21.3** und mit dem Arbeitskolben **21.1,** die in dem Zylinderrohr **20.4** geführt sind. Das Zylinderrohr **20.4** ist Bestandteil der Kopfplatte **20.3,** die zusammen mit dem im Maschinenrahmen **15** integrierten Gehäuse **20.1** und der Bodenplatte **20.2** den Druckluftbehälter **19** bildet. Durch die Öffnungen **20.5**, **20.6**, und **20.7** sind die Zylinderräume **20.8** und **20.9** Bestandteil des Druckluftbehälters **19**. Ebenso sind auch die Innenbereiche der Ventilträgerschäfte **21.6a** und **21.6b** durch die Öffnungen **21.8** und **21.9** Bestandteil des Druckluftbehälters **19**. Die **Fig.04** zeigt einen horizontalen Schnitt durch den Druckluftbehälter **19** mit Darstellung des Hubrahmens **21.5**, der eine große Anzahl von Öffnungen **21.7** und **21.8** aufweist. Die größeren Öffnungen **21.7** liegen zwischen den Ventilstößeln *(Fig.01 u.04)* und sie bilden einen unmittelbaren Durchgang für den Luftstrom durch den Hubrahmen **21.5.** Die kleineren Öffnungen **21.8** liegen im Zentrum der Ventilstößel und sie bilden zusammen mit den Öffnungen **21.9** *(Fig.02)* ebenfalls einen Durchgang durch den Hubrahmen **21.5.** Durch diese komplexe Anordnung der Durchgangsöffnungen gelangt die Druckluft ohne Umwege direkt zu den Lavaldüsen **25.1.** Der im Zylinderrohr **20.4** geführte Hubrahmen ist durch die Gleitstücke **25.9** *(Fig.02 u.04)* gegen Verdrehen gesichert. Der Arbeitskolben **21.1** ist mit einer aus Gummiwerkstoff bestehenden Dämpfscheibe **21.2** versehen, um den Anschlag des Arbeitskolbens **21.1** am Hubende zu dämpfen. Auf der Kopfplatte **20.3** ist ein hydraulischer Tandemzylinder **22.1** aufgesetzt, mit dessen Kolben **22.2** der Hub des Arbeitskolbens **21.1** begrenzt werden kann. Im zurückgefahrenen Zustand des Kolbens **22.2** durchläuft der Arbeitskolben **21.1** bzw. der Hubrahmen **21.5** den langen Hub **22.3** *(Fig.01)*, wodurch die Lavaldüsen für die Preßstempelzylinder und die Lavaldüsen für den Druckluftimpuls geöffnet werden und wodurch die kombinierte Verdichtung Vielstempel-Preßimpuls / Druckluftimpuls ausgelöst wird. Im ausgefahrenen Zustand des Kolbens **22.2** durchläuft der Arbeitskolben **21.1** bzw. der Hubrahmen **21.5** den kurzen Hub **22.4** *(Fig.01)*, wodurch nur die Lavaldüsen für die Preßstempel geöffnet werden und somit nur der Vielstempel-Preßimpuls ausgelöst wird. Soll nur der Druckluftimpuls ausgelöst werden, dann ist der Kolben **22.2** zurückgefahren und der Arbeitskolben **21.1** bzw. der Hubrahmen **21.5** durchläuft den langen Hub **22.3** *(Fig.01)*, wodurch die Lavaldüsen für die Preßstempelzylinder und die Lavaldüsen für den Druckluftimpuls geöffnet werden. Um dabei den Vielstempel-Preßimpuls zu unterbinden, bleiben die kolbenstangenseitigen Zylinderräume **29.9** mit dem hohen Netzdruck **40** beaufschlagt, d.h. die Ventile **67.1/2, 72.1/2, 73.1/2** und **75** bleiben geschlossen und das Ventil **71** bleibt zur Netzdruckzufuhr geöffnet, so daß der Druck in den kolbenstangenseitigen Zylinderräumen **29.9** zwischen dem Rückschlagventil **70** und dem Sicherheitventil **74** eingespannt ist und somit der Vielstempel-Preßimpuls unterbunden wird. Im Falle einer noch geringen Preßstempelbewegung würde der eigespannte Druck weiter komprimiert, wodurch die Preßstempel wieder in Ihre obere Ausgangsstellung zurückfedern. Der Kolben **22.2** wird über das Ventil **103** hydraulisch betätigt. In der Kreuzstellung des Ventils **103** wird der Kolben **22.2** durch die Druckluft im Zylinderraum **22.7** nach oben gedrückt, wobei das Hydrauliköl über das Rückschlagventil **102** zum Tank abfließt. Während der kurzzeitigen drucklosen Phase im Zylinderraum **22.7**, die während des Verdichtungsvorganges entsteht, verhindert das Rückschlagventil **102** ein Absenken des Kolbens **22.2**. In der Parallelstellung des Ventils **103** wird der Kolben **22.2** bis zum Anschlag in die gestrichelt dargestellte Position *(Fig.01)* gefahren. Das unter Druck stehende Hydrauliköl ist dabei zwischem dem Kolben **22.2,** dem Rückschlagventil **101,** dem Blasenspeicher **105** und dem Sicherheitsventil **104** eingespannt, wobei durch eine entsprechende Druckhöhe die Hubbegrenzung des Arbeitskolbens **21.1** bzw. des Hubrahmens **21.5** sichergestellt ist. Der Blasenspeicher **105** verhindert, daß beim Anschlagen des Arbeitskolbens **21.1** an den Kolben **22.2** Druckspitzen entstehen. Anstatt eines hydraulischen Tandemzylinders **22.1** kann natürlich auch bei entsprechendem Durchmesser ein nicht dargestellter pneumatischer Tandemzylinder eingesetzt werden.

Der Druckluftbehälter **19** ist über großzügig bemessene Leitungen mit dem Speicherkessel **45** verbunden, so daß ein ständiges ungedrosseltes Nachspeisen des Druckluftbehälters **19** erfolgen kann. Der Speicherkessel **45** ist über das Druckregelventil **43** und über das Schaltventil **42** sowie über eine pneumatische Wartungseinheit **41** mit dem Druckluftnetz verbunden, welches üblicherweise einen Druck von bis zu 8 bar aufweist. Der für den Verdichtungsvorgang erforderliche Druck im Druckluftbehälter **19** wird am Druckregler **43** eingestellt. Dieser Druck kann maximal 8 bar betragen, vorzugsweise wird jedoch ein Druck von 3 bis 6 bar verwendet. Die Druckeinstellung kann manuell oder über einen modellspezifischen Datensatz automatisch durchgeführt und überwacht werden. Vor dem Auslösen des Vielstempel-Preßimpulses werden die kolbenstangenseitigen Zylinderräume **29.9** über die Ventile **73.1/2** zur Unterdruckquelle **84** hin entlastet. Die Preßstempel lösen sich dabei durch die Unterdruckeinwirkung und durch ihr Eigengewicht sowie durch die geöffneten Ventile **67.1/2** aus ihrer oberen Ausgangsstellung und aus ihrer Haftreibung, so daß sie sich beim Auslösen des Verdichtungs- bzw. Beschleunigungsvorganges vorteilhafterweise bereits im Zustand der geringeren Gleitreibung befinden. Alternativ bzw. in Ermangelung einer Unterdruckquelle kann der gleiche Effekt auch erzielt werden, wenn die kolbenstangenseitigen Zylinderräume **29.9** über die Ventile **72.1/2** zur freien Atmosphäre hin entlastet werden und gleichzeitig die kolbenseitigen Zylinderräume **25.3** über den Druckregler **63** und über das Ventil **64** mit einem geringen Überdruck beaufschlagt werden. Zum Auslösen des Verdichtungsvorganges werden die großzügig dimensionierten Schnellschaltventile **48.1/2** eingeschaltet, wodurch der unter Druck stehende Zylinderraum **22.7** schlagartig entlastet wird. Der unter dem Arbeitskolben **21.1** ständig anstehende Druck des Druckbehälters **19** kann dadurch den Arbeitskolben **21.1** bzw. den Hubrahmen **21.5** schlagartig anheben und die Lavaldüsen **25.1** für den Verdichtungsvorgang schlagartig öffnen. Der Verdichtungsvorgang, der am Ende stufenlos von einem dynamischen in einen statischen Zustand mit einem einheitlichen Ausgleichsdruck im Bereich Druckluftkammer **19**, der oberen Preßzylinderräume **25.3** und der Formkammer **10** übergeht, wird von den Drucksensoren **68** und **87** quittiert. Mit der Quittierung werden die Lavaldüsen **25.1** wieder geschlossen. Zum Schließen der Lavaldüsen bzw. zum Absenken des Arbeitskolbens **21.1** werden die Schnellschaltventile **48.1/2** ausgeschaltet und das Ventil **46** kurzzeitig eingeschaltet. Mit dem kurzzeitigen Einschalten des Ventils **46** wird der Zylinderraum **22.7** kurzzeitig mit dem höheren Netzdruck **40** beaufschlagt, um den Schließvorgang zu beschleunigen. Nach dem Verschließen der Lavaldüsen **25.1** wird der in der Formkammer **10** aufgebaute Ausgleichsdruck über die Schaltventile **85.1/2** *(Fig.08)* und über die Drosselventile **86.1/2** *(Fig.08)* innerhalb einer bestimmten Zeit abgebaut. Gleichzeitig dazu werden die Preßstempel durch Ausschalten der Ventile **67.1/2** und **72.1/2** bzw. **73.1/2** sowie durch Einschalten des Ventils **71** wieder in die obere Ausgangsstellung zurückgefahren. Die Preßstempel können aber auch noch nach dem Schließen der Lavaldüsen und während des Druckabbaues in der Formkammer **10** zwecks Erhöhung des statischen Preßdruckes über den Druckregler **63** und über das Ventil **64** mit dem höheren Netzdruck **40** beaufschlagt werden und erst danach wieder in ihre obere Ausgangsstellung zurückgefahren werden. Durch den Einsatz eines nicht dargestellten Druckübersetzers kann der Druck auch noch auf bis zu 12 bar erhöht werden, wodurch auf Grund der annähernden Durchmessergleichheit des Kolbens **28.1** und des Preßfußes **27.2** ein dem Hochdruck zuzuordnender Formpreßdruck von 120 N/cm² erreicht wird. Im Ruhezustand mit geschlossenen Lavaldüsen ist der Zylinderraum **22.7** bei ausgeschalteten Ventil **46** über die ausgeschalteten Schnellschaltventile **48.1/2** mit dem Druckluftbehälter **19** verbunden, so daß am Arbeitskolben **21.1** beidseitig der gleiche Druck herrscht. Die komplette Hubeinrichtung **21.1** bis **21.6** liegt daher mit ihrem Eigengewicht auf den Ventilstößeln **23.1** und **24.1** auf und die Ventilstößel werden durch die Druckdifferenz zwischen Druckluftbehälter **19** und dem atmosphärischen Druck unter den Lavaldüsen **25.1** auf ihren Ventilsitz gedrückt, so daß die Lavaldüsen eigensicher geschlossen sind. Der Druckluftöler **47** stellt die Schmierung des Arbeitskolbens **21.1** und des Führungskolben **21.3** sicher.

Die **Fig.10** zeigt eine alternative Ausführung zum in **Fig.01** dargestellten Antrieb des Hubrahmens **21.5** Diese Alternative hat den Vorteil, daß der Hubrahmen **21.5** beim Auslösen seiner Hubbewegung zum öffnen der Lavaldüsen **25.1** wesentlich schneller reagiert und beschleunigt, weil hierbei die Hubkraft auf zwei im Tandem angeordnete Arbeitskolben aufgeteilt wird und nur einer davon mit einem wesentlich verkleinertem Hubraum gesteuert werden muß. Die beiden im Tandem angeordneten Arbeitskolben bestehen aus dem als Arbeitskolben ausgebildeten Führungsrohr **34.1** und dem daran angekoppelten Zusatzkolben **35.2,** wobei das als Arbeitskolben ausgebildete Führungsrohr **34.1** dauernd unter dem Druck des Druckluftbehälters **19** steht und der verkleinerte Zusatzkolben **35.2** für den Öffnungs- und Schließvorgang der Lavaldüsen **25.1** mit dem höheren Druck des Druckluftnetzes **40** betrieben wird. Das Führungsrohr **34.1** ist Bestandteil des Hubrahmens **21.5** mit seinen Ventilträgerschäften **21.6a** und **21.6b.** Der Hubrahmen **21.5** weist insgesamt die gleichen Merkmale auf, wie zur **Fig.01, 02** und **04** beschrieben, ebenso der Druckluftbehälter **19.** Der Innenraum **34.7** des Führungsrohres **34.1** ist durch die Öffnungen **20.5** und **20.6** Bestandteil des Druckluftbehälters **19.** Das Führungsrohr **34.1** wird in den reibungsarmen und hochverschleißfesten Führungsbändern **34.2** des Zylinders **34.6** geführt, der Bestandteil der Kopfplatte **34.5** ist. Der Zylinder ist im weiteren mit einer Dichtung **34.3** und einem Schmutzabstreifer **34.4** versehen. Der Zylinder **35.1** für den Zusatzkolben **35.2** ist über die vier Stangen **35.3** an der Kopfplatte **34.5** befestigt. Der hydraulische Tandemzylinder **35.4** *(Fig.10)* mit seinem Kolben **22.2** *(Fig.10)* hat die gleiche Funktion wie schon zuvor zu **Fig.01** beschrieben und die Hubmaße **22.3** und **22.4** in *Fig.10* sind die Gleichen wie **22.3** und **22.4** in **Fig.01.** Der Zusatzkolben **35.2** ist mit einer aus Gummiwerkstoff bestehenden Dämpfscheibe **35.5** versehen, um den Anschlag des Zusatzkolbens **35.2** am Hubende zu dämpfen. Die Steuerventile **89.1/2** und **90.1/2** sind unmittelbar an den Kopfplatten des Zusatzzylinders **35.1** angebracht, um kurze und verlustarme Druckluftwege zu erzielen. Der Druckluftöler **88** dient zur Schmierung des Zusatzkolbens **35.2.** Die Kolbenstange des Zusatzkolbens **35.2** ist über die Verbindungsscheiben **34.8** und **34.9** zwangsfrei an das Führungsrohr **34.1** angekoppelt. In der Ruhestellung steht das Führungsrohr **34.1** mit dem Hubrahmen **21.5** und den Ventilstößeln **23.1** und **24.1** auf der Bodenplatte **20.2.** Dabei hat der Zusatzkolben **35.2** zum Bodenflansch des Zusatzzylinders nur ein geringes Spiel **35.6** von beispielsweise 5mm, wodurch beim öffnen der Ventile **90.1/2** die Druckeinwirkung verzögerungsfrei einsetzt. Im Ruhezustand sind die Ventile **89.1/2** und **90.1/2** ausgeschaltet, wodurch der Zusatzkolben **35.2** beidseitig drucklos ist. Das als Arbeitskolben ausgebildete Führungsrohr **34.1** übt eine nach oben gerichtete Kraft auf den Hubrahmen **21.5** aus, während die elastischen Ventilstößel **23.1** durch ihre Schließkraft auf den Ventilsitz eine nach unten gerichtete Kraft auf den Hubrahmen **21.5** ausüben. Die Flächenverhältnisse zwischen dem Führungsrohr **34.1** und den elastischen Ventilstößeln **23.1** werden dabei so ausgelegt, daß die resultierende Kraft nach unten gerichtet ist und zwar in einer Größe, die ein eigensichers Schließen der Lavaldüsen **25.1** gewährleistet. Zum Auslösen des Verdichtungsimpulses werden die Ventile **90.1/2** eingeschaltet, wobei der höhere Netzdruck **40** den Zusatzkolben **35.2** von unten beaufschlagt und womit eine entsprechend große Kraft zum schlagartigen Anheben des Hubrahmens **21.5** bzw. zum schlagartigen öffnen der Lavaldüsen **25.1** entsteht. Das schlagartige Anheben wird dabei insbesondere dadurch begünstigt, weil der Kolbenraum über dem Zusatzkolben **35.2** drucklos ist und über die großzügig dimensionierten Ventile **89.1/2** zur freien Atmosphäre hin verbunden ist und weil der kleine, nur ca. 5mm hohe Raum **(Maß 35.6)** unter dem Zusatzkolben **35.2** nach dem Einschalten der großzügig dimensionierten Ventile **90.1/2** eine verzögerungsfreie Druckeinwirkung ermöglicht. Zum Schließen der Lavaldüsen **25.1** nach dem Verdichtungsvorgang werden die Ventile **89.1/2** eingeschaltet und die Ventile **90.1/2** ausgeschaltet. Dadurch wird das Führungsrohr **34.1** mit dem Hubrahmen **21.5** nach unten gedrückt und die Lavaldüsen werden verschlossen. Nach dem Druckabbau in der Formkammer **10** und in den Preßzylinderräumen **25.3** werden die Ventile **89.1/2** wieder ausgeschaltet, so daß der Zusatzkolben **35.2** beidseitig drucklos ist. Die zuvor beschriebene, aus den Flächenverhältnissen zwischen Führungsrohr **34.1** und den elastischen Ventilstößeln **23.1** resultierende Kraft übernimmt dann das eigensichere Zuhalten der Lavaldüsen.

Die **Fig.11** zeigt eine weitere Alternative zum Öffnen und Schließen der Lavaldüsen **25.1** durch einzeln angetriebene Ventilstößel, wobei die in der **Fig.05** gezeigte Ventilstößelaufteilung auch für diese Alternative gilt. Der Einzelantrieb besteht aus einem Hubkolben **37.1,** einer damit verbundenen hohlen Kolbenstange **37.2,** an deren unteren Ende ein elastischer Ventilstößel **23.1** befestigt ist sowie im weiteren aus einem Zylinder **36.3,** einem Zylinderdeckel **36.7** mit integriertem Schnellschaltventil **92** und einer Kolbenstangenführung **38.3/38.4.** Der elastische Ventilstößel **23.1** ist mit dem bereits zuvor zur **Fig.02** beschriebenen elastischen Ventilstößel **23.1** identisch. Er besteht aus einem elastischen Dichtwerkstoff, der auf einem Stahlkern **23.2** aufvulkanisiert ist und mittels einer Scheibe **23.3** und einer Schraube **23.4** an dem Kolbenstangenschaft **37.3** befestigt ist. Durch den elastischen Dichtwerkstoff *(z.B.Gummi)* ist der Ventilstößel verformbar, so daß er durch die nach unten gerichtete Schließkraft des Hubkolbens **37.1** von dem im öffnungszustand bestehenden Maß **23.6** auf das im Schließzustand bestehende Maß **23.7** zusammengedrückt wird. Die dadurch gespeicherte Federkraft unterstützt während des Hubweges **38.6** beim Öffnungsvorgang die Beschleunigung des Hubkolbens **37.1** und der Kolbenstange **37.2.** Im weiteren wird dadurch der Ventilstößel nach dem Hubweg **38.6** mit einer Geschwindigkeit größer als Null *"im fliegenden Start"* vom Ventilsitz abgehoben, was sich vorteilhaft auf das schlagartige Öffnen der Lavaldüsen auswirkt. Der konisch ausgebildete Spalt **23.5**, der sich im geöffneten Zustand zwischen dem Ventilstößel **23.1** und der Scheibe **23.3** einstellt, ermöglicht eine weitgehend reibungsfreie Verformung. Im geschlossenen Zustand wird der Ventilstößel **23.1** von der Scheibe **23.3** von innen her abgestützt. Der voll wirksame Durchgangsquerschnitt der Lavaldüsen ist nach einem geringen öffnungshub von **D/4** *(Fig.11a und 11b)* erreicht, so daß der Gesamthub des Hubkolbens **37.1** sehr klein ist und sich aus dem Entspannungshub **38.6** *(Maß 23.6 abzüglich Maß 23.7)* plus dem Maß **D/4** zusammensetzt. Im geschlossenen Zustand hat der Hubkolben **37.1** nach unten hin eine ausreichende Hubreserve, um ein sicheres Schließen der Lavaldüsen zu gewährleisten. Der Kolben **37.1,** die Kolbenstange **37.2** und der Kolbenstangenschaft **37.3** sind durch Schweißverbindugen zu einem Teil zusammengefügt. Die Hohlräume der Kolbenstangen **37.2** sind durch die Öffnungen **37.4** Bestandteil des Druckluftbehälters **19.** Der Kolben **37.1** und die Kolbenstange **37.2** werden in den reibungsarmen und hochverschleißfesten Führungsbändern **38.1** bzw. **38.4** geführt und durch die Dichtungen **38.2** bzw. **38.5** abgedichtet. Der Kolben **37.1** ist mit einem Dämpfgummi **37.5** versehen, womit beim Öffnungsvorgang der Anschlag am Zylinderdeckel **36.7** abgedämpft wird. Beim Schließvorgang erfolgt die Dämpfung durch den elastischen Ventilstößel **23.1.** Die quadratischen Zylinderdeckel **36.7** und **36.8** sind wegen des engmaschigen Rasters gemäß **Fig.05** und **Fig.11c** jeweils an den zusammenlaufenden Ecken mit der Schraubverbindung **36.9** befestigt. Die Hubkolben **37.1** für die Ventilstößel werden mit dem höheren Druck des Druckluftnetzes **40** betrieben, um die erforderliche Öffnungs- bzw. Beschleunigungskraft zu erzielen. Zur Schmierung der Kolben **37.1** und der Kolbenstangenlager **37.2** wird die Druckluft über den Druckluftöler **91** geleitet. Kolbenstangenseitig stehen die Kolben **37.1** über die abgeschottete Druckluftkammer **36.4** und über die Ringkanäle **36.5** unter Dauerdruck. Die abgeschottete Druckluftkammer **36.4** und die Zylinderplatte **36.2** sind Bestandteil der Kopfplatte **36.1,** die den Druckluftbehälter **19** an der Oberseite abschließt. Die Druckluft wird über die Kanäle **36.6** der abgeschotteten Kammer **36.4** zugeführt. Im Ruhezustand sind die Schnellschaltventile **92** ausgeschaltet, so daß auch die oberen Kolbenräume **37.6** unter Druck stehen. Die Ventilstößel **23.1** werden dabei durch die Druckdifferenz zwischen dem Druck im Druckluftbehälter **19** und dem atmosphärischen Druck unter den Lavaldüsen **25.1** auf den Ventilsitz gedrückt, so daß die Lavaldüsen eigensicher geschlossen sind. Im weiteren wirkt noch eine zusätzliche Schließkraft auf den Ventilstößel **23.1,** die aus den Differenzflächen von Kolben und hohler Kolbenstange und aus der Druckdifferenz zwischen dem Druck im Druckluftbehälter **19** und dem Netzdruck 40 resultiert. Zum Öffnen der Lavaldsüsen bzw. zum Anheben der Ventilstößel **23.1** werden die Schnellschaltventile **92** eingeschaltet, wodurch die kleinvolumigen Zylinderräume **37.6** schlagartig entlastet werden. Dadurch entsteht eine nach oben gerichtete Öffnungskraft, die noch durch die zuvor beschriebene Federwirkung der elastischen Ventilstößel **23.1** unterstützt wird, wodurch die Lavaldüsen entsprechend dem Hub **D/4** schlagartig freigegeben werden.

Der Vorteil der einzeln angetriebenen Ventilstößel liegt im besonderen darin, daß die Steuerung jeder einzelnen Lavaldüse **25.1** frei bestimmt werden kann. Damit kann der bereits beschriebene zeitversetzte Start zwischen dem Vielstempel-Preßimpuls und dem Druckluftimpuls durch entsprechend zeitversetztes Einschalten der Schnellschaltventile **92** einfach realisiert werden. Im weiteren kann die Auswahl der Verdichtungsprogramme *"kombinierter Vielstempel-Preßimpuls / Druckluftimpuls"*, *"nur Vielstempel-Preßimpuls" oder "nur Druckluftimpuls"* einfach dadurch realisiert werden, imdem nur die zum Verdichtungsprogramm erforderlichen Schnellschaltventile **92** eingeschaltet werden. Auch können mit den einzeln angetriebenen Ventilstößeln modellabhängige Verdichtungsprofile realisiert werden, indem die öffnungszeitpunkte der Preßstempeldüsen und/oder der Druckluftimpulsdüsen bzw. die Schaltzeitpunkte der entsprechenden Schnellschaltventile **92** auf die Modellkontur abgestimmt werden. So können beispielsweise unterschiedliche Verdichtungshübe der Preßstempel wegen unterschiedlicher Sand- bzw. Modellhöhen so ausgeglichen werden, daß sie gleichzeitig die Endverdichtung in den entsprechenden Formbereichen erreichen. Auch kann durch entsprechend zeitversetztes Ansteuern der Schnellschaltventile **92** eine in Bezug auf die Formstoffreibung am Formkastenrand vorteilhafte, glockenförmige Hubfront der Preßstempel und/oder der Druckluftimpulswelle erzeugt werden. Die Schaltzeitpunkte für jedes einzelne Schnellschaltventil **92** werden in modellbezogenen Datensätzen der Modellnummer zugeordnet abgelegt. Der entsprechende Datensatz wird über die Modellnummer abgerufen, die beim Einwechseln eines Modells automatisch ausgelesen oder manuell eingegeben werden kann, so daß die Schaltzeitpunkte für die einzelnen Schnellschaltventile **92** automatisch aktiviert sind. Ein weiterer Vorteil der Einzelantriebe besteht noch darin, daß die Druckluft den Druckluftbehälter **19** unbehindert mit besserem Wirkungsgrad zwischen den Kolbenstangen **37.2** durchströmen kann.

Zur Erweiterung der multifunktionalen Verdichtungsmöglichkeiten, ist es im weiteren auch noch möglich, das aus EP-0995522 bekannte Luftstromverfahren entsprechend der Darstellung in den **Figuren 01,02 und 08** in das erfindungsgemäße Verdichtungssystem zu integieren. Bei diesem Verfahren wird der lose geschüttete Formstoff zunächst durch einen ca. 1 bis 3 Sekunden dauernden Luftstrom homogenisiert und fluidisiert, ohne dabei eine erkennbare Vorverdichtung zu bewirken. Dabei wird nur soviel Druckluft in die Formkammer **10** eingeblasen, wie bei einem entsprechenden Druckgefälle über die Modellplattendüsen **07** ohne weiteren Druckanstieg wieder abfließen kann. Alternativ kann der Luftstrom aber auch von einer Unterdruckquelle **84** unterhalb der Modellplatte **02** oder aus einer Kombination aus Unterdruck unter der Modellplatte **02** und einem geringen Überdruck in der Formkammer **10** erzeugt werden. In den laufenden Homogenisierungs- und Fluidisierungsvorgang hinein wird dann in einem stufenlosen Übergang der erfindungsgemäße Verdichtungsimpuls eingeleitet. Die Integration dieses Verfahrens erfolgt über die rautenförmigen Rohre **30.2,** die gemäß Darstellung in den **Figuren 01 und 08** im Zwischenrahmen **30.1** gleichmäßig verteilt angeordnet sind. Die rautenförmige Ausbildung der Rohre **30.2** wurde gewählt, um eine Stromteilung der aus den Kanälen **26.3** gebündelt austretenden Düsenstrahle zu bewirken. Die Rautenrohre **30.2** sind gemäß **Fig.08a** mit schmalen Schlitzen oder gemäß **Fig.08b** mit kleinen Bohrungen versehen, die in größerer Anzahl über die Rohrlänge verteilt sind und über die der Luftstrom gleichmäßig verteilt in die Formkammer einströmt. Die Schlitze **Fig.08a** bzw. die Bohrungen **Fig.08b** bilden insgesamt in Anzahl und Größe einen fixen Querschnitt, so daß der von der Durchströmkapazität der Modellplattendüsen **07** abhängige Massenstrom nach den Gesetzmäßigkeiten des unterkritischen Auströmens durch den Druck in den Rautenrohren **30.2** bestimmt wird. Dieser Druck wird am Druckregler **51** eingestellt und über den Reglerkessel **52**, über das Ventil **77** sowie über den Verteilerkanal **30.5** den Rautenrohren **30.2** zugeführt, wobei das Ventil **78** geschlossen ist. Der über die Modellplattendüsen abfließende Luftstrom gelangt über die ausgeschalteten Ventile **80**, **81** und **83** in die freie Atmosphäre oder alternativ über die ausgeschalteten Ventile **80** und **81** sowie über das eingeschaltete Ventil **83** zur Unterdruckquelle **84**. Soll der Luftstrom nur von der Unterdruckquelle erzeugt werden, dann sind die Ventile **77, 80 und 81** ausgeschaltet und die Ventile **78, 83** und **85.1/2** eingeschaltet und der Luftstrom wird über Rautenrohre 30.2 und über das Ventil **78** aus der freien Atmosphäre angesaugt, so daß in der Formkammer **10** keine Unterdruckwirkung entstehen kann. Gemäß **Fig.01** werden die Rautenrohre **30.2** linksseitig in den Zwischenrahmen **30.1** eingeführt und dort über den Flansch **30.3** befestigt. Rechtsseitig münden die Rautenrohre **30.2** mit ihren Öffnungen **30.4** im Verteilerkanal **30.5** *(Fig.01 u.02),* der im Zwischenrahmen **30.1** integriert ist. Das Rückschlagventil **76** verhindert, daß der Verdichtungsdruck von der Formkammer **10** in das Luftstrom-Drucksystem gelangt. Der am Druckregler 51 einzustellende Druck ist auf Grund der unterschiedlichen Düsenbestückung der Modellplatten **02** modellabhängig. Die Druckwerte werden daher auch in den bereits beschriebenen Datensätzen abgelegt, so daß die Druckeinstellung beim Einwechseln eines Modells automatisch erfolgen kann.

Wie eingangs bereits ausgeführt, ermöglicht die Vorrichtung zur Durchführung der erfindungsgemäßen Impulsverdichtungen auch noch ein weiteres, nicht impulsartig ablaufendes Verdichtungsverfahren, welches einfacherweise durch Umschalten auf ein entsprechendes Steuerprogramm aktiviert werden kann. Bei diesem erfindungsgemäßen Verdichtungsverfahren wird zunächst Druckluft von unten über das Ventil **80** und über die Modellplattendüsen **07** entgegen der Schwerkraft des Formstoffes in die Formkammer **10** eingeblasen, bis der Druck in der Formkammer **10** gleich dem Druck im Druckluftbehälter **19** bzw. im Speicherkessel **45** ist. Dieser Druck, der am Druckregler **43** eingestellt wird, kann zwischen 2 bar und dem maximalen Netzdruck von 8 bar, vorzugsweise aber zwischen 3 bar und 6 bar liegen. Das Einblasen erfolgt mit einem flachen, am Drosselventil **79** einstellbaren Druckgradienten von 1 bis 6 bar/sek *(vorzugsweise 2 bis 4 bar/sek)*, um den lose eingeschütteten Formstoff nicht anzuheben. Dieses Einblasen bewirkt keine Formstoffverdichtung, weil sich oberhalb des lose geschütteten Formstoffes **08** noch der Freiraum **09** befindet, so daß sich der Formstoff nach oben hin nicht abstützen kann. Die Formkammer **10** und die Luftporen im Formstoff werden dabei lediglich in einen Zustand höheren atmosphärischen Drukes gebracht. Im weiteren ist es auch möglich, zusätzlich zum Einblasen von unten auch noch über das Ventil **77** und über die Rautenrohre **30.2** von oben Druckluft in die Formkammer **10** einzublasen, womit der Druckaufbau in der Formkammer **10** beschleunigt wird. Um dabei eine Vorverdichtung des Formstoffes zu vermeiden, wird das Einblasen von oben erst eingeschaltet, wenn das Einblasen von unten bereits im Gange ist und der Druckaufbau in der Formkammer **10** ca. 30 bis 70% (vorzugsweise 50%) des Enddruckes erreicht hat. Entsprechend wird das Ventil **77** zeitverzögert zum Ventil **80** eingeschaltet.

Ausgehend von der in **Fig.01** dargestellten Ausgangsstellung, in der nur die beiden Ventile **42** und **50** eingeschaltet sind und alle anderen Ventile und die Ventile in **Fig.08** ausgeschaltet bzw. stromlos sind, läuft der zuvor beschriebene Verdichtungsvorgang wie folgt ab: Vorbereitend werden zunächst die Ventile **49, 71, 75, 67.1/2** und **85.1/2** *(Fig.08)* eingeschaltet und das Ventil **50** ausgeschaltet. Durch Ausschalten des Ventils **50** und Einschalten des Ventils **49** wird vom Drucksystem **52** für das Luftstromverfahren gemäß EP-0995522 auf das Drucksystem des Druckluftbehälters **19** bzw. Speicherkessels **45** umgeschaltet, welches für das Einblasen bei diesem Verdichtungsverfahrens erforderlich ist. Durch Einschalten der Ventile **71** und **75** werden die kolbenstangenseitigen Zylinderräume **29.9** vom Netzdrucksystem **40** auf das Drucksystem des Druckbehälters **19/45** umgeschaltet und durch Einschalten der Ventile **67.1/2** und **85.1/2** *(Fig.08)* werden zum einen die Zylinderräume **25.3** und zum anderen die Formkammer **10** zur freien Atmosphäre hin abgesperrt. Danach wird das Ventil **80** eingeschaltet, womit die Druckluft des Druckluftbehälters **19/45** von unten in den Hohlraum **06** des Modellplattenträgers **01** und von dort über die Modellplattendüsen **07** in die Formkammer **10** eingeblasen wird. Zusätzlich zum Einblasen von unten kann auch noch zeitlich verzögert von oben Druckluft in die Formkammer **10** eingeblasen werden, indem das Ventil **77** mit entsprechender Zeitverzögerung nach dem Ventil **80** eingeschaltet wird. Da aus der Formkammer **10** keine Druckluft entweichen kann, stellt sich hier schließlich der gleiche Druck wie im Druckluftbehälter **19/45** ein. Mit Erreichen dieses Druckes schaltet der Formkammerdrucksensor **87** *(Fig.08)* das Anheben der Ventilstößel **23.1/24.1** ein, wodurch über die Düsen **25.1** eine Verbindung zwischen dem Druckluftbehälter **19** und der Formkammer **10** sowie zwischen dem Druckluftbehälter **19** und den oberen Preßzylinderräumen **25.3** hergestellt wird. Da in diesem Zustand allseitige Druckgleichheit herrscht, entsteht keine Bewegung. Nur die Preßstempel legen sich mit ihrem geringen Eigengewicht auf die lose Formstoffoberfläche auf. Danach wird durch Ausschalten des Ventils **80** und durch Einschalten des Ventils **81** ein Fluidisierungsvorgang eingeschaltet, wobei über die Modellplattendüsen **07**, über das Ventil **80**, über die Drossel **82** und über das Ventil **83** eine geringe, der Fluidisierung entsprechenden Luftmenge zur freien Atmosphäre hin abfließt. Die Zeit für diese Fluidisierung ist frei wählbar und während dieser Zeit wird der Druckluftbehälter **19/45** über das Ventil **42** und über den Druckregler **43** nachgespeist. Nach der Fluidisierung folgt stufenlos der Verdichtungsvorgang, wobei die Ventile **72.1/2** eingeschaltet und die Ventile **75** und **81** ausgeschaltet werden. Durch Ausschalten des Ventils **81** wird die Fluidisierung aufgehoben und der Verdichtungsluftstrom freigegeben. Durch das gleichzeitige Einschalten der Ventile **72.1/2** werden die kolbenstangeseitigen Zylinderräume **29.9** zur freien Atmosphäre hin entlastet, so daß die Preßstempel im Kontakt mit dem Formstoff nach unten bewegt werden und zusammen mit dem Verdichtungsluftstrom den Form-stoff verdichten. Der Verdichtungsluftstrom und die Preßstempelbewegung werden dabei von dem Druckluftbehälter **19/45** gespeist, wobei dieser wiederum über das Ventil **42** und über den Druckregler **43** vom Druckluftnetz **40** nachgespeist wird. Diese kombinierte Verdichtung beginnt mit der Expansion des Formkammerdruckes unmittelbar an den Modellplattendüsen **07** und somit vorteilhafterweise unmittelbar an der Modellplattenoberfläche, wobei der so entstehende Verdichtungsluftstrom von den unmittelbar nachschiebenden Preßstempeln wirksam unterstützt wird. Dieses Verdichtungssystem kann daher auch als **Expansionspressen** bezeichnet werden. Nach ca. 70% der Verdichtungszeit werden die Düsen **25.1** durch Absenken der Ventilstößel **23.1/24.1** wieder verschlossen, wodurch die Nachspeisung aus dem Druckluftbehälter **19/45** beendet wird. Der Verdichtungsluftstrom wird danach von der in der Formkammer **10** und in den Durchgangskanälen **26.3** noch verhandenen Druckluft gespeist. Mit dem Schließen der Düsen **25.1** wird das Ventil **64** eingeschaltet, wodurch die oberen Preßzylinderräume **25.3** über den Druckregler **63** mit einem höheren Druck, bis zum Netzdruck oder über einen in Fig.01 nicht dargestellten Druckübersetzer mit einem über den Netzdruck liegenden Druck beaufschlagt werden und wodurch ein stufenloser und kontinuierlicher Übergang zum statischen Pressen erfolgt. Mit Erreichen des maximalen, vom Drucksensor **68** gemeldeten Druckes werden die Ventile **85.1/2** *(Fig.08)* ausgeschaltet, wodurch der Formkammerdruck über die Drosselventile **86.1/2** *(Fig.08)* kontrolliert abgebaut wird. Dabei entfällt die formkammerseitige Druckwirkung auf die Kolbenstangenflächen der Preßstempel, womit sich die Preßkraft der Preßstempel weiter erhöht. Nach dem vom Drucksensor **87** *(Fig.08)* gemeldeten Druckabbau in der Formkammer **10** werden die Ventile **64, 67.1/2** und **72.1/2** ausgeschaltet und das Ventil **71** eingeschaltet, womit die Preßstempel wieder in ihre obere Ausgangsstellung gehoben werden. Gleichzeitig mit dem Anheben der Preßstempel wird der Entformungsvorgang mit dem Absenken des Hubtisches **13** gestartet. Sofern die Unterdruckquelle **84** installiert ist, können die kolbenstangenseitigen Zylinderräume **29.9** zur noch intensiveren Verdichtungswirkung anstatt zur freien Atmosphäre auch zur Unterdruckquelle **84** hin geschaltet werden, indem anstatt der Ventile **72.1/2** die Ventile **73.1/2** eingeschaltet werden. Im weiteren kann nach dem Fluidisierungsvorgang der aus den Modellplattendüsen **07** abfließende Verdichtungsluftstrom auch zur Unterdrukquelle **84** hin abgeführt werden, indem mit dem Ausschalten des Ventils **81** das Ventil **83** eingeschaltet wird.

Wenn eine Verdichtungseinheit nur mit dem zuvor beschriebenen Verdichtungsverfahren des Expansionspressens betrieben werden soll, dann können anstatt der Lavaldüsen nur einfache zylindrische Bohrungen verwendet werden und außerdem kann dabei auch das Ventilstößelsystem wesentlich vereinfacht werden. Gemäß **Fig.13** besteht eine weitere Vereinfachung darin, den Verdichtungsvorgang unter Wegfall des Druckluftbehälters **19/20.1** und des Ventilstößelsystems **23.1/24.1** über externe Schaltventile zu steuern, wobei das System dann vom Druckluftbehälter **45** gespeist wird. Dabei übernehmen die Ventile **93.1/2** und **94.1/2** die Steuerung der Preßstempelzylinder. Die Ventile **77.1/2** steuern den Verdichtungsluftstrom, der über die Kanäle **99** und über die Bohrungen bzw. Düsen **99a** in die Formkammer einströmt. Mit den Ventilen **95/96** kann noch zusätzlich nach Erreichen des Niederdruckpreßwertes auf Hochdruckpressen umgeschaltet werden, wobei der Hochdruck vom Druckübersetzer **97** und vom nachgeschalteten Hochdruckkessel **98** bereit gestellt wird. Am Ende des Hochdruckpressens wird beim Reversieren der Preßstempel zunächst der in den Zylinderräumen **25.3** vorhandene Hochdruck in den Niederdruckbehälter **45** entlastet, so daß mit Vorteil für den Energiebedarf die Zylinderräume **25.3** nur mit dem Niederdruck zur freien Atmosphäre entlastet werden. Auf Grund der Volumensverhältnisse zwischen **45** und **25.3** entsteht bei der Hochdruckentlastung von **25.3** nach **45** keine nennenswerte Druckerhöhung in **45.** Die überigen in der **Fig.13** dargestellten Ventile und Drucksensoren behalten ihre Funktion analog der vorangegangenen Beschreibung.

Die **Fig.12** zeigt eine mögliche Variante, die alternativ zur **Fig.01** ausgeführt werden kann. Hierbei ermöglicht das Distanzmaß **30.7** ein Aus- und Einfahren des Füllrahmens **04** bzw. der Formeinheit **05** bei vollständig abgesenkten Preßstempeln **27.1/27.2,** wobei zwischen den Preßfüßen **27.2** und dem Füllrahmen **04** ein Sicherheitsabstand von beispielsweise 15 bis 20mm vorgesehen ist. Eine Sicherheitsüberwachung der Preßstempel für Füllrahmentransport *(gemäß Fig.09/09a)* ist bei dieser Ausführungsvariante nicht erforderlich. In der rechten Schnitthälfte der **Fig.12** ist die Ausgangs- bzw. Ruhestellung dargestellt. In der linken Schnitthälfte der **Fig.12** ist die Arbeits- bzw. Verdichtungsstellung dargestellt. Der Verdichtungsvorgang mit den verschiedenen Kombinationsmöglichkeiten kann unverändert genau so ablaufen, wie bisher beschrieben, wobei die Preßstempel nach dem Verdichtungsvorgang jeweils wieder in die obere Endlage zurückgefahren werden. Es besteht aber auch die Möglichkeit, daß die Preßstempel nach dem Verdichten in ihrer unteren Stellung belassen werden und die Zylinderräume **25.3** und **29.9** drosselfrei zur freien Atmosphäre hin entlastet werden. Beim Anheben der Formeinheit **05** in die Verdichtungsstellung werden die Preßstempel dann von dem lose geschütteten Formstoff **08** angehoben. Das geringe Gewicht der als Hohlkörper ausgebildeteten Preßstempel sowie die geringe Reibung durch die deaktivierten Dichtungen gemäß **Fig.03**, bewirken nur ein geringes Andrücken der losen Formstoffoberfläche, so daß die Preßfüße **27.2** beim Auslösen des Verdichtungsvorganges bereits Kontakt mit der losen Formstoffoberfläche haben. Eine soche Betriebsweise wäre beispielsweise mit hydraulisch angetriebenen Preßstempel nicht möglich. Eine weitere Verdichtungsmöglichkeit mit der Ausführungsvariante gemäß **Fig.12** besteht darin, daß im abgesenkten Zustand der Preßstempel die Zylinderräume **25.3** mit einem entsprechend eingestellten Druck des Druckluftbehälters **19** durch Öffnen der Preßstempeldüsen **25.1** beaufschlagt werden, wobei die kolbenstangenseitigen Zylinderräume **29.9** zur freien Atmosphäre hin entlastet sind. Die Formeinheit **05** mit dem losen Formstoff **08** wird dann gegen die vorgespannten Preßstempel gefahren, wobei die einzelnen Preßstempel wie eine elastische Preßplatte wirken und der einzelne Preßstempel dabei entsprechend der von der Modellkontur abhängigen Formstoffverdichtung gegen den Vorspanndruck hochgedrückt wird. Diese Verdichtungsvariante, für die nur ein entsprechendes Steuerprogramm zu aktivieren ist, kann auch noch durch ein von der Unterdruckquelle **84** angesaugten Fluidisierungstrom unterstützt werden. Um nach der Verdichtung einen langen Leerhub bis zum Entformen zu vermeiden, kann noch eine Hubvorrichtung **30.8** vorgesehen werden, die nach dem Andrücken des Füllrahmens **04** an den Zwischenrahmen **30.1** *(Fig.12, linke Schnitthälfte)* mit den Halteplatten **30.9** gegen den Formkasten **03** gefahren wird. Der Aussenkvorgang durch den Hubtisch **13** kann dadurch sofort nach der Verdichtung und nach dem Druckabbau in der Formakmmer **10** und in den Preßzylinderräumen **25.3** beginnen und zwar aus der Lage, die der Formkasten während der Verdichtung eingenommen hatte. Nach einem bestimmten Aussenkhub der Modellplatte **01/02** wird auch die Hubvorrichtung **30.8** mit dem Formkasten **03** und dem Füllrahmen **04** zeitparallel zum Resthub der Modellplatte abgesenkt, wodurch der Formkasten **03** mit dem aufliegenden Füllrahmen **04** auf die Formkastenrollenbahn **18** abgesetzt wird.

Die wiederholt in der Beschreibung angesprochenen Datensätze können natürlich sämtliche modellbezogenen Daten für die Verdichtung und für sonstige Funktionen beinhalten. Ein Datensatz ist dabei immer einer Modellnummer bzw. dem zugehörigen Modell zugeordnet. Beim Einwechseln eines Modells in die Formmaschine wird die Modellnummer durch manuelle Eingabe oder durch automatisches Auslesen aktiviert. Die Daten des zugeordneten Modells werden dann automatisch an die Steuerung übertragen und die entsprechenden Aktoren werden automatisch auf die entsprechenden Werte eingestellt.

### Bezugszeichenliste

## Patentansprüche

1. Verfahren zum Verdichten von Formstoffen (z.B. Gießereiformsand) innerhalb einer geschlossenen, zur Atmosphäre hin abgedichteten Formkammer, die aus einer mit Entlüftungsdüsen versehenen Modellplatte, einem Formkasten und einem Füllrahmen besteht und die an ihrer Oberseite durch Anlegen an eine Verdichtungseinrichtung verschließbar ist und wobei der lose eingefüllte Formstoff durch die Einwirkung eines von einem Druckluftspeicher gespeisten Druckluftstoßes und durch mechanisches Nachpressen verdichtet wird, **dadurch gekennzeichnet,**
**daß** die einzelnen Preßstempel **27.1** eines Vielstempelsystems jeweils durch einen druckluftbetriebenen Freistrahl aus einer Lavaldüse **25.1** oder durch einen Druckluftstoß aus einer großfächigen zylindrischen Öffnung bis zu 800 m/sek² beschleunigt werden und die Formstoffverdichtung dabei durch die kinetische Energie der einzelnen Preßstempel **27.1** in Form eines Vielstempel-Preßimpulses erfolgt,
**daß** zusätzlich zum Vielstempel-Preßimpuls noch ein synchron verlaufender Druckluftimpuls über ein aus Lavaldüsen **25.1** oder großflächigen zylindrischen Öffnungen bestehendes Vieldüsensystem auf den Formstoff zur Einwirkung gebracht werden kann, wobei durch eine zeitlich abgestimmte Einschaltfolge zwischen Vielstempel-Preßimpuls und Druckluftimpuls eine synchrone und somit einstufige Verdichtungswirkung der beiden Impulse erfolgt und
**daß** durch die synchrone und einstufige Verdichtungswirkung der Fließzustand des Formstoffes während des Verdichtungsvorganges ohne Unterbrechung bis annähernd zur Endverdichtung aufrecht erhalten wird.

2. Verfahren nach Anspruch 1, **dadurch gekennzeichnet, daß** das Vielstempelsystem für den Vielstempel-Preßimpuls in einem Raster **25.7** und das Vieldüsensystem für den Druckluftimpuls in einem versetzten Zwischenraster **25.8** flächendeckend über der Formstoffoberfläche angeordnet ist.

3. Verfahren nach den Ansprüchen 1 und 2, **dadurch gekennzeichnet, daß** die Lavaldüsen **25.1** bzw. zylindrischen Öffnungen für den Vielstempel-Preßimpuls und für den Druckluftimpuls innerhalb der Bodenplatte **20.2** angeordnet sind, wodurch für das Auslösen des Verdichtungsvorganges auf kürzestem Weg eine unmittelbare und weitgehend verlustfreie Verbindung zwischen dem Druckluftbehälter **19** einerseits und den Preßzylinderräumen **25.3** und den Druckluftimpulskanälen **26.3** andererseits freigegeben wird.

4. Verfahren nach den Ansprüchen 1 bis 3, **dadurch gekennzeichnet, daß** der Vielstempel-Preßimpuls und der Druckluftimpuls aus einem gemeinsamen Druckluftbehälter **19** gespeist werden und daß der am Druckregler **43** einstellbare, vor dem Verdichtungsvorgang anstehende Ausgangsdruck im Druckluftbehälter **19** maximal 8 bar, vorzugsweise 3 bis 6 bar beträgt.

5. Verfahren nach den Ansprüchen 1 bis 4, **dadurch gekennzeichnet, daß** der Verdichtungsvorgang wahlweise mit der Kombination aus Vielstempel-Preßimpuls und Druckluftimpuls oder nur mit dem Vielstempel-Preßimpuls oder nur mit dem Druckluftimpuls durchführbar ist.

6. Verfahren nach den Ansprüchen 1 bis 5, **dadurch gekennzeichnet, daß** nach dem Vielstempel-Preßimpuls und mit Beginn des Druckabbaues in der Formkammer **10** ein stufenloser und kontinuierlicher Übergang zum statischen Pressen mittels der Preßstempel **27.1** einsetzt, wobei der Druck in den Kolbenräumen **25.3** bis auf den Netzdruck von 8 bar oder über einen zusätzlichen Druckübersetzer bis auf einen Druck von 12 bar erhöht werden kann, wobei durch die annähernd gleichen Durchmesser des Zylinders **26.2** und des Preßfußes **27.2** ein dem Hochdruck zuzuordnender Formpreßdruck von 120 N/cm² erreichbar ist.

7. Verfahren nach den Ansprüchen 1 bis 6, **dadurch gekennzeichnet, daß** dem Verdichtungsvorgang ein Fluidisierungsluftstrom vorgeschaltet werden kann, der über die Rautenrohre **30.2** mit einer Vielzahl kleiner Öffnungen flächendeckend und gleichmäßig verteilt in den losen Formstoff **08** eingeblasen wird'und der ohne erkennbare Wirkung einer Vorverdichtung den losen Formstoff **08** fluidisiert und homogenisiert und über die Modellplattendüsen **07** wieder zur freien Atmosphäre abfließt, und dem in einem stufenlosen und kontinuierlichen Übergang der Verdichtungsvorgang folgt.

8. Verfahren nach den Ansprüchen 1 bis 7, **dadurch gekennzeichnet, daß** die Preßstempel **27.1** alle zeitgleich gestartet werden können, wobei sich eine planparallele Hubfront der Preßstempel ergibt, oder daß die Preßstempel **27.1** zu unterschiedlichen Zeitpunkten gestartet werden können, wobei sich eine profilierte Hubfront ergibt und womit die durch die Modellkontur und/oder durch die Formkastenrandlage bedingten unterschiedlichen Verdichtungshübe so ausgeglichen werden können, daß sie weitgehend gleichzeitig ihre Endverdichtung erreichen, was wesentlich zu einer spannungsfreien und homogenen Verdichtung beiträgt.

9. Verfahren nach den Ansprüchen 1 bis 8, **dadurch gekennzeichnet, daß** die Beschleunigungskraft auf die einzelnen Preßstempel **27.1** bei jeweils gleichen Lavaldüsen **25.1** bzw. bei jeweils gleichen zylindrischen Öffnungen gleich groß ist und daß dadurch die jeweils gleichzeitig gestarteten Preßstempel synchron beschleunigt werden.

10. Verfahren nach den Ansprüchen 1 bis 9, **dadurch gekennzeichnet, daß** die im Außenbereich liegenden Düsen für die Preßstempel und für den Druckluftimpuls gegenüber dem Innenbereich vergrößert sein können, um durch eine höhere Energiezufuhr und dadurch höhere Beschleunigungskraft die Formstoffreibung am Formkastenrand zu kompensieren.

11. Verfahren nach den Ansprüchen 1 bis 10, **dadurch gekennzeichnet, daß** die aus den Kanälen **26.3** austretenden Luftstrahle für den Druckluftimpuls durch die Rautenrohre **30.2** *(Fig.08)* geteilt werden und sich dadurch im Bereich des Freiraumes **09** zu einer vergleichmäßigten Druckwelle vermischen.

12. Vorrichtung zur Durchführung des Verfahrens nach den Absprüchen 1 bis 11, bestehend aus einer Formeinheit **05,** einem Hubtisch **13** zur vertikalen Bewegung der Formeinheit **05** und zum Anpressen der Formeinheit **05** an eine Verdichtungseinrichtung, einem den Druckluftbehälter **19** bildenden Gehäuse **20.1,** einer unteren Bodenplatte **20.2** mit darin rastermäßig angeordneten Düsen **25.1** zur Auslösung eines Druckluftimpulses, einer oberen Kopfplatte **20.3** mit einen darin angeordneten Zylinder **20.4** und einer im Zylinder **20.4** geführten Hubvorrichtung **21.1** bis **21.5** mit daran befestigten Ventilstößeln **23.1** zum Öffnen und Schließen der Düsen **25.1, dadurch gekennzeichnet,**
**daß** unter der Bodenplatte **20.2** ein Zylinderblock **26.1** angeordnet ist, der in einem Raster **25.7** eine Vielzahl von Zylinderbohrungen **26.2** zur Aufnahme der Preßstempel **27.1** des Vielstempelsystems und in einem weiteren Zwischenraster **25.8** eine Vielzahl von Durchgangskanälen **26.3** für den Druckluftimpuls aufweist,
**daß** in der Bodenplatte **20.2** in einem deckungsgleichen Raster zu **25.7** und **25.8** Lavaldüsen **25.1** angeordnet sind, wobei die dem Raster **25.7** zugeordneten Lavaldüsen **25.1** unmittelbar in die kolbenseitigen Räume **25.3** der Zylinder **26.2** einmünden und die dem Raster **25.8** zugeordneten Lavaldüsen **25.1** unmittelbar in die Durchgangskanäle **26.3** für den Druckluftimpuls einmünden,
**daß** die Bodenplatte **20.2** den unteren Abschluß des Druckluftbehälters **19** bildet und sich dadurch über die Lavaldüsen **25.1** auf kürzestem Wege eine unmittelbare und annähernd verlustfreie Verbindung zwischen dem Druckluftbehälter **19** und den kolbenseitigen Zylinderräumen **25.3** sowie den Durchgangskanälen **26.3** ergibt,
**daß** die Lavaldüsen **25.1** durch die Ventilstößel **23.1/24.1** verschließbar sind und für den Verdichtungsvorgang durch schlagartiges Anheben der Ventilstößel **23.1/24.1** geöffnet werden, wobei die Lavaldüsen **25.1** für den Druckluftimpuls nach einer geringen zeitlichen Verzögerung bzw. nach dem Vorhub **25.6** geöffnet werden, um eine synchrone Verdichtungswirkung von Vielstempel-Preßimpuls und Druckluftimpuls zu erzielen und .
**daß** der Zylinderblock **26.1** im unteren Bereich einen Zwischenrahmen **30.1** aufweist, mit dem der Freiraum **09** für die Preßstempelfüße **27.2**, für die Rautenrohre **30.2** und für die Ausbreitung der Druckluftimpulswelle gebildet wird und an dem der Füllrahmen **04** angedrückt und über die Dichtungen **11.1** abgedichtet wird.

13. Vorrichtung nach Anspruch 12, **dadurch gekennzeichnet, daß** anstatt der Lavaldüsen **25.1** auch großflächige zylindrische Bohrungen oder eine Kombination aus Lavaldüsen **25.1** und großflächigen zylindrischen Bohrungen vorgesehen werden können, wobei der Querschnitt einer großflächigen zylindrischen Bohrung bis zu 40% des Querschnittes einer Zylinderbohrung **26.2** beträgt.

14. Vorrichtung nach den Ansprüchen 12 und 13, **dadurch gekennzeichnet,**
**daß** der Preßstempel **27.1** einen kreisrunden Preßfuß **27.2** mit kegeliger Preßfläche aufweist,
**daß** sich der Preßfuß **27.2** nach einem zylindrischen Teil kegelförmig bis auf den Kolbenstangendurchmesser verjüngt und stufenlos in die Kolbenstange **27.3** übergeht,
**daß** der kegelförmige übergang vom Preßfuß zur Kolbenstange **27.3** zur Vermeidung von Formstoffablagerungen einen Kegelwinkel von maximal 60 Grad aufweist und
**daß** die gesamte Preßfußoberfläche und Kolbenstangenoberfläche hartverchromt sind, um ein Anhaften von Formstoff zu vermeiden oder wesentlich zu reduzieren.

15. Vorrichtung nach den Ansprüchen 12 bis 14, **dadurch gekennzeichnet, daß** die Preßstempel **27.1** vorzugsweise eine Leichtbauweise aufweisen, um die zu beschleunigende Masse zu reduzieren, wobei der Preßfuß **27.2**, die Kolbenstange **27.3** und das Kolbenträgerteil **27.4** als Hohlkörper ausgebildet sind und aus einem Stahlwerkstoff bestehen und die Kolbenteile **28.1/2/4** bzw. **31.1/2/3/5** aus einem Leichmetallwerkstoff bestehen.

16. Vorrichtung nach den Ansprüchen 12 bis 15, **dadurch gekennzeichnet,**
**daß** das Kolbenstangenlager **29.1** ein aufvulkanisiertes Dämpfungsgummi **29.8** aufweist, womit die Abwärtsbewegung des Preßstempels **27.1** bei einer fehlerhaft zu geringen Formstoffüllung abgedämpft wird,
**daß** die Kolbenabschlußscheibe **28.4/31.5** ein aufvulkanisiertes Dämpfungsgummi **28.5** aufweist, womit der Endanschlag bei der Aufwärtsbewegung des Preßstempels **27.1** abgedämpft wird, und
**daß** das Dämpfungsgummi **28.5** zusammen mit der Kolbenabschlußscheibe **28.4** und der kugelförmigen Hutmutter **28.8** einen Aufprallbecher **25.2** für den mit Überschallgeschwindigkeit aus der Lavaldüse **25.1** austretenden Freistrahl bildet.

17. Vorrichtung nach den Ansprüchen 12 bis 16, **dadurch gekennzeichnet,**
**daß** die Preßstempel **27.1** vorzugsweise aktivierbare Dichtungen **31.7** und **32.6** aufweisen, um die Reibungsverluste während der durch die Düsenstrahleinwirkung ausgelösten Beschleunigungsphase zu reduzieren,
**daß** die aktivierbaren Dichtungen **31.7** und **32.6** durch Einwirkung eines bestimmten Druckes aufgeweitet und gegen die abzudichtenden Flächen gedrückt werden,
**daß** sich die aktivierbaren Dichtungen **31.7** und **32.6** im drucklosen Zustand durch ihre Elastitität von den abzudichtenden Flächen zurückziehen,
**daß** die Aufweitung der Dichtungen **31.7** und **32.6** durch die Druckluft aus den jeweiligen mit Druckluft beaufschlagten Räumen **10/32.7, 25.3** oder **29.9** erfolgt und
**daß** die Druckluft zur Aufweitung der Dichtungen über die Kanäle **31.6** bzw. **32.5** in den jeweiligen Innenräumen zwischen Dichtung **31.7** und Zwischenring **31.3** bzw. zwischen Dichtung **32.6** und Zwischenring **32.2** zur Einwirkung gebracht wird.

18. Vorrichtung nach den Ansprüchen 12 bis 17, **dadurch gekennzeichnet, daß** vor Auslösung des Vielstempel-Preßimpulses die kolbenstangenseitigen Zylinderräume **29.9** vollständig druckentlastet werden und daß die Preßstempel **27.1** vor Auslösen des Vielstempel-Preßimpulses durch Anlegen eines geringen Unterdruckes in den Zylinderräumen **29.9** oder eines geringen Überdruckes in den Zylinderräumen **25.3** vom Zustand der Haftreibung in den Zustand der Gleitreibung gebracht werden.

19. Vorrichtung nach den Ansprüchen 12 bis 18, **dadurch gekennzeichnet,**
**daß** zum Öffnen und Schließen der Lavaldüsen **25.1** bzw. der alternativ verwendbaren zylindrischen Bohrungen direkt öffnende Ventilstößel **23.1** für den Vielstempel-Preßimpuls und verzögert öffnende Ventilstößel **24.1** für den Druckluftimpuls verwendet werden, um eine synchrone Verdichtungswirkung von Vielstempel-Preßimpuls und Druckluftimpuls zu erzielen,
**daß** die Ventilstößel **23.1** und **24.1** über die Schäfte **21.6a/b** an einem mit Durchströmungsöffnungen **21.7/21.8/21.9** versehenen Hubrahmen **21.5** angeordnet sind,
**daß** die direkt öffnenden Ventilstößel **23.1** aus einem elastischen Material *(z.B.Gummi)* bestehen, welches beim Schließen zusammengedrückt wird und sich beim Öffnen wieder entspannt und wodurch der Ventilstößel **23.1** nach dem Entspannungshub *(Maß 23.6 minus Maß 23.7)* mit einer bereits definitiven Geschwindigkeit schlagartig vom Ventilsitz abhebt,
**daß** die Ventilstößelverformung durch den im öffnungszustand bestehenden Spalt **23.5** weitgehend reibungsfrei zur Stützscheibe **23.3** verläuft,
**daß** die verzögert öffnenden Ventilstößel **24.1** aus je einem Ventilteller **24.2** mit aufvulkanisierter Dichtung **24.3,** einer Dämpfscheibe **24.5** und einem Schleppbolzen **24.4** mit einer daran befestigten Mitnehmerscheibe **24.9** bestehen,
**daß** der Schleppbolzen **24.4** in einer im Hubrahmen **21.5/21.6b** eingesetzten Büchse **24.6** geführt wird,
**daß** auf der Büchse **24.6** eine aus Gummi bestehende Dämpfscheibe **24.7** und eine aus schlagfesten Kunststoff bestehende Schlagscheibe **24.8** aufliegt, die nach dem Hub **25.6** die Mitnehmerscheibe **24.9** erfaßt und dadurch den Ventilteller **24.2/24.3** mit einer bereits definitiven Geschwindigkeit schlagartig vom Ventilsitz abhebt und
**daß** nach dem vollen Hub **22.3** des Hubrahmens **21.5** die Öffnungsspalte **22.5** und **22.6** bestehen, wobei ein Öffnungsspalt mindestens ein Viertel des Düseneinlaufdurchmessers **25.4** (D/4) beträgt.

20. Vorrichtung zur Durchführung des Verfahrens nach den Ansprüchen 1 bis 11, mit einer aus einem Hubrahmen **21.5** und daran befestigter Ventilstößel, einem Hub- und Führungskolben **21.1** bis **21.4** und einer Hubrahmenverdrehsicherung **25.9,** bestehenden Hubvorichtung zum Öffnen und Schließen eines rastermäßig angeordneten und zur Formstoffverdichtung verwendeten Düsensystems, **dadurch gekennzeichnet,**
**daß** der Hubrahmen **21.5** mit einem als Arbeitskolben ausgebildeten Führungsrohr **34.1** verbunden ist, welches in einem in den Druckluftbehälter **19** hineinragenden und in der Kopfplatte **34.5** integrierten Zylinder **34.6** geführt wird und dessen Innenraum **34.7** durch die Öffnungen **20.5**, **20.6** und **21.7** Bestandteil des Druckluftbehälters **19** ist,
**daß** das Führungsrohr **34.1** unter dem Druck des Druckluftbehälters **19** steht und dadurch eine nach oben gerichtete Kraft auf den Hubrahmen **21.5** und auf die daran befestigten Ventilstößel **23.1** ausübt,
**daß** die Ventilstößel **23.1** durch die Druckeinwirkung des Druckluftbehälters **19** eine nach unten gerichtete Kraft auf den Hubrahmen **21.5** ausüben, die durch entsprechend ausgelegte Flächenverhältnisse zwischen dem Führungsrohr **34.1** und den Ventilstößeln **23.1** größer ist als die nach oben gerichtete Kraft des Führungsrohres **34.1,** so daß die Ventilstößel **23.1** ohne zusätzliche Krafteinwirkung eigensicher in Schließstellung gehalten werden,
**daß** an der Kopfplatte **34.5** ein Zusatzzylinder **35.1** angeordnet ist, dessen Kolben **35.2** über die Verbindungsscheiben **34.8** und **34.9** zwangsfrei mit dem Führungsrohr **34.1** verbunden ist, wobei der Kolben **35.2** im Ruhezustand beidseitig drucklos ist und keine Kraft auf das Führungsrohr **34.1** ausübt,
**daß** der Kolben **35.2** zum Anheben und Beschleunigen des Hubrahmens **21.5** und der Ventilstößel **23.1** und **24.1** bei entlasteten Kolbenraum **35.7** über die Ventile **90.1/2** mit dem Netzdruck **40** beaufschlagt wird, wodurch eine zusätzliche nach'oben gerichtete Kraft auf das Führungsrohr **34.1** einwirkt, die zusammen mit der vom Führungsrohr **34.1** ausgeübten Kraft eine gesamte, nach oben gerichtete Hubkraft bildet, die größer ist als die Zuhaltekraft der Ventilstößel und die ein schlagartiges Anheben und Beschleunigen des Hubrahmens **21.5** mit den daran befestigten Ventilstößeln **23.1** und **24.1** bewirkt,
**daß** der Kolben **35.2** zum Absenken des Hubrahmens **21.5** bzw. zum Schließen der Düsen bei entlasteten unteren Kolbenraum über die Ventile **89.1/2** mit dem Netzdruck **40** beaufschlagt wird, wodurch eine nach unten gerichtete Kraft auf das Führungsrohr **34.1** einwirkt, die größer ist als die vom Führungsrohr **34.1** nach oben ausgeübte Kraft, wodurch die Ventilstößel **23.1** und **24.1** auf ihren Ventilsitz gedrückt werden und wobei nach Einsetzen des eigensicheren Schließens der Ventilstößel **23.1** der obere Kolbenraum **35.7** über die Ventile **89.1/2** wieder entlastet wird, und daß der Durchmesser des Zusatzzylinders **35.1** durch die anteilige Hubkraft des Fühungsrrohres **34.1** entsprechend klein gehalten werden kann, wodurch das zu steuernde Druckluftvolumen und somit die Druckaufbauzeit wesentlich reduziert und die Öffnungsgeschwindigkeit der Ventilstößel wesentlich erhöht wird.

21. Vorrichtung nach Anspruch 20, **dadurch gekennzeichnet,**
**daß** ein oder mehrere Ventile **89.1/2** zwecks schneller Steuerung des oberen Zylinderraumes **35.7** unmittelbar am oberen Zylinderflansch angebracht sind,
**daß** ein oder mehrere Ventile **90.1/2** zwecks schneller Steuerung des unteren Zylinderraumes unmittelbar am unteren Zylinderflansch angebracht sind um eine schnelle Hubreaktion für das schlagartige Öffnen der Ventilstößel zu erzielen und
**daß** der Kolben **35.2** in seiner unteren Ausgangsstellung einen sehr kleinen Abstand **35.6** zum Zylinderflansch hat, um einen schnellen Druckaufbau und eine schnelle Hubreaktion für das schlagartige Öffnen der Ventilstößel zu erzielen.

22. Vorrichtung nach den Ansprüchen 12 bis 21, **dadurch gekennzeichnet,**
**daß** der Hubrahmen **21.5** den Gesamthub **22.3** durchläuft, um den Vielstempel-Preßimpuls und den Druckluftimpuls auszulösen oder
**daß** der Hubrahmen **21.5** nur den Teilhub **22.4** durchläuft, um nur den Vielstempel-Preßimpuls auszulösen
**daß** der Zusatzzylinder **35.1** einen Tandemzylinder **35.4** aufweist, dessen Kolben **22.2** im ausgefahrenen Zustand als Endanschlag den Teilhub **22.4** begrenzt und
**daß** der Kolben **35.2** ein Dämpfungsgummi **35.5** aufweist, womit der Endanschlag am Tandemkolben **22.2** oder am oberen Zylinderflansch abgedämpft wird.

23. Vorrichtung zur Durchführung des Verfahrens nach den Ansprüchen 1 bis 11, mit einzeln angetriebenen Ventilstößeln zum Öffnen und Schließen eines rastermäßig angeordneten und zur Formstoffverdichtung verwendeten Düsensystems, **dadurch gekennzeichnet,**
**daß** jeder Einzelantrieb einen Kolben **37.1** mit einem Dämpfungsgummi **37.5,** eine Kolbenstange **37.2,** einen elastisch verformbaren Ventilstößel **23.1**, und ein im Zylinderdeckel **36.7** integriertes, elektrisch betätigtes Schnellschaltventil **92** aufweist,
**daß** die von den Kolben **37.1** und den Kolbenstangen **37.2** gebildeten Differenzflächen an den Kolbenunterseiten dauernd von dem in der abgeschotteten Druckkammer **36.4** anstehenden Netzdruck **40** beaufschlagt werden,
**daß** das Schnellschaltventil **92** im ausgeschalteten Zustand den Kolbenraum **37.6** mit dem Netzdruck **40** beaufschlagt und dadurch eine nach unten gerichtete Schließkraft auf den Ventilstößel **23.1** ausgeübt wird,
**daß** das Schnellschaltventil **92** durch schnelles Einschalten den Kolbenraum **37.6** schlagartig zur freien Atmosphäre hin entlastet, wodurch schlagartig eine nach oben gerichtete Öffnungskraft auf den Ventilstößel **23.1** einwirkt, die noch durch die Rückferderung des elastischen Ventilstößels unterstützt wird und wodurch der Ventilstößel **23.1** schlagartig vom Ventilsitz abgehoben wird,
**daß** die Schnellschaltventile **92** für den Druckluftimpuls gegenüber den Schnellschaltventilen für den Vielstempel-Preßimpuls zeitlich verzögert eingeschaltet werden, um eine synchrone Verdichtungswirkung der beiden Impulse zu bewirken,
**daß** die einzelnen Schnellschaltventile **92** für den Vielstempel-Preßimpuls individuell zu unterschiedlichen Zeitpunkten eingeschaltet werden können, um eine an die Modellkontur angepaßte profilierte Hubfront oder auch eine sonstig profilierte Hubfront der Preßstempel **27.1/27.2** zu bewirken,
**daß** nur die Schnellschaltventile **92** für den Vielstempel-Preßimpuls eingeschaltet werden, um den Verdichtungsvorgang nur mit dem Vielstempel-Preßimpuls und ohne den Druckluftimpuls durchführen zu können und
**daß** nur die Schnellschaltventile **92** für den Druckluftimpuls eingeschaltet werden, um den Verdichtungsvorgang nur mit dem Druckluftimpuls und ohne den Vielstempel-Preßimpuls durchführen zu können.

24. Vorrichtung nach Anspruch 23, **dadurch gekennzeichnet,**
**daß** die Kolbenstange **37.2** aus einem Rohr besteht und der Kolbenstangeninnenraum durch die Öffnungen **37.4** Bestandteil des Druckluftbehälters **19** ist,
**daß** am unteren Kolbenstangenschaft **37.3** ein elastisch verformbarer z.B. aus Gummi bestehender Ventilstößel **23.1** angebracht ist, der beim Schließen zusammengedrückt wird und der sich beim öffnen wieder entspannt, wodurch der Ventilstößel **23.1** nach dem Entspannungshub **38.6** *(Maß 23.6 minus Maß 23.7)* mit einer bereits definitiven Geschwindigkeit schlagartig vom Ventilsitz abhebt und
**daß** die Ventilstößelverformung durch den im Öffnungszustand bestehenden Spalt **23.5** weitgehend reibungsfrei zur Stützscheibe **23.3** verläuft.

25. Vorrichtung nach den Ansprüchen 23 und 24, **dadurch gekennzeichnet,**
**daß** der einzelne Ventilstößel **23.1** durch die aus der Druckdiffernz zwischen dem Druck des Druckluftbehälter **19** und dem atmosphärischen Druck unterhalb der Bodenplatte **20.2** resultierenden Schließkraft sowie durch eine weitere Schließkraft des Kolbens **37.1** eigensicher auf seinen Ventilsitz gedrückt wird und
**daß** die einzeln angetriebenen Ventilstößel **23.1** im Preßstempelraster **25.7** und im Druckluftimpulsraster **25.8** angeordnet sind und einen Öffnungshub **25.5** von **D/4** *(D 25.4)* aufweisen.

26. Vorrichtung nach den Ansprüchen 23 bis 25, **dadurch gekennzeichnet,**
**daß** die Kopfplatte **36.1/36.2** des Druckluftbehälters **19** Zylinderbohrungen **36.3** für den Kolben **37.1** und eine zum Druckluftbehälter **19** hin abgeschottete Druckkammer **36.4** aufweist,
**daß** die abgeschottete Druckkammer **36.4** über die Kanäle **36.6** mit dem Druckluftnetz **40** und über die Ringspalte **36.5** mit den Zylinderräumen unterhalb der Kolben **37.1** verbunden ist und
**daß** die Kolbenstangenlager **38.3/38.4** und die Kolbenstangendichtungen **38.5** in der Bodenplatte der abgeschotteten Druckkammer **36.4** angeordnet sind.

27. Vorrichtung zur Durchführung des Verfahrens nach den Ansprüchen 1 bis 11, mit einer Kontrolleinrichtung zur Überwachung der angehobenen Stellung der Preßstempel **27.1** und zur Freigabe des Formkasten- und Füllrahmentransportes, **dadurch gekennzeichnet,**
**daß** die Bodenplatte **20.2** die vertikalen Bohrungen **33.1** aufweist, die von den Dämpfungsgummis **28.5** der einzelnen Preßstempel **27.1** in der oberen Preßstempelstellung durch die Druckeinwirkung in den kolbenstangenseitigen Zylinderräumen **29.9** druckdicht verschlossen werden,
**daß** ein vom Ventil **59** ausgehender Druckluftimpuls, der über die Drosselblenden **60.1/2** und über die horizontalen Bohrungen **33.2/3** bis an die verschlossenen vertikalen Kanäle **33.1** gelangt, einen Staudruck bewirkt, wodurch die Drucksensoren **61.1/2** ansprechen und die angehobene Stellung aller Preßstempel **27.1** bestätigt wird,
**daß** bei mindestens einem nicht vollständig angehobenen Preßstempel **27.1** mit nicht verschlossener vertikaler Bohrung **33.1** der vom Ventil **59** ausgehende und über die Drosselblenden **60.1/2** verlaufende Druckluftstrom ohne Stauwirkung über den entsprechenden Kolbenraum **25.3,** über die Kanäle **26.6/7** und über die Ventile **67.1/2** zur freien Atmosphäre abfließt, wodurch der entsprechende Drucksensor **61.1/2** nicht anspricht und somit keine Bestätigung über die angehobenen Preßstempel **27.1** ausgegeben wird und
**daß** im weiteren diese Preßstempelkontrolle über einen oder über mehrere Schaltkreise mit entsprechender Anzahl von Drosselblenden **60** und Drucksensoren **61** erfolgen kann.

28. Vorrichtung nach Anspruch 27, **dadurch gekennzeichnet,**
**daß** die vertikalen Bohrungen **33.1** und die horizontalen Bohrungen **33.2/3** in Verbindung mit dem Ventil **55** und dem Ölbehälter **56** auch zur Schmierung der Preßstempelzylinder verwendbar sind,
**daß** die Schmierung in Formtaktintervallen durch Druckluftbeaufschlagung des Ölbehälters **56** erfolgt und
**daß** die Schmierölmenge von der Einschaltdauer des Ventils **55** und von der Blendengröße **57.1/2** bestimmt wird.

29. Verfahren zum Verdichten von Formstoffen (z.B. Gießereiformsand) unter Verwendung der Vorrichtung nach den Ansprüchen 12 bis 28, **dadurch gekennzeichnet,**
**daß** Druckluft aus dem Druckluftbehälter **19** über die Ventile **49** und 80 sowie über die Modellplattendüsen **07** entgegen der Schwerkraft des Formstoffes **08** in die Formkammer **10** eingeblasen wird, wodurch die Formkammer **10** und die Luftporen im Formstoff **08** in den Zustand eines höheren atmosphärischen Druckes versetzt werden, wobei dieser Druck dem Druck im Druckluftbehälter **19** entspricht.
**daß** danach die kolbenstangenseitigen Preßzylinderräume **29.9** durch Schließen des Ventils **71** und Öffnen des Ventils **75** sowie die kolbenseitigen Preßzylinderräume **25.3** und die Druckluftimpulskanäle **26.3** durch öffnen der Lavaldüsen **25.1** mit dem Druckluftbehälter **19** verbunden werden, wodurch allseitige Druckgleichheit in der Formkammer **10**, im Druckluftbehälter **19** und in den Preßzylinderräumen **25.3** und **29.9** entsteht und wodurch sich die Preßstempel **27.1** mit ihrem Eigengewicht auf den losen Formstoff auflegen können.
**daß** frühestens nach dem allseitigen Druckausgleich durch Ausschalten des Ventils **80** ein Verdichtungsluftstrom eingeleitet wird, der vom Druckluftbehälter **19**, durch die Formkammer **10**, über die Modellplattendüsen **07**, über die Ventile **80, 81** und über das ausgeschaltete Ventil **83** zur freien Atmosphäre hin oder wahlweise über das eingeschaltete Ventil **83** zu einer Unterdruckquelle **84** hin abfließt.
**daß** mit dem Einschalten des Verdichtungsluftstromes die kolbenstangenseitigen Preßzylinderräume **29.9** durch Ausschalten des Ventils **75** und durch Einschalten der Ventile **72.1/2** zur freien Atmosphäre hin oder wahlweise durch Einschalten der Ventile **73.1/2** zu einer Unterdruckquelle **84** hin entlastet werden, wodurch die Preßstempel **27.1** zusammen mit dem Verdichtungsluftstrom nach unten bewegt werden und wobei der Formstoff **08** durch die synchrone Wirkung des Verdichtungsluftstromes und der Preßkraft der nachschiebenden Preßstempel **27.1** verdichtet wird.
**daß** nach ca. 50 bis 70% (vorzugsweise 70%) der Verdichtungszeit die Lavaldüsen **25.1** geschlossen werden und zur Erhöhung des Formpreßdruckes die kolbenseitigen Preßzylinderräume **25.3** über das Ventil **64** mit einem höheren, am Druckregler **63** oder an einem Druckübersetzer einstellbaren Druck beaufschlagt werden und wonach mit Erreichen dieses Druckes der restliche Formkammerdruck, mit dem nach dem Schließen der Lavaldüsen **25.1** der Verdichtungsluftstrom weiter betrieben wurde, über die Ventile **85.1/2** u. **86.1/2** kontrolliert abgebaut wird und wonach dann die Preßstempel wieder in ihre obere Ausgangslage zurückgefahren werden.

30. Verfahren nach Anspruch 29, **dadurch gekennzeichnet, daß** nach dem Druckausgleich und vor Auslösung des Verdichtungsvorganges wahlweise ein an der Drossel **82** in seiner Intensität einstellbarer und vom Druckbehälter **19** ausgehender Fluidisierungsstrom durch den Formstoff **08** geleitet wird und der über die Modellplattendüsen **07**, über die ausgeschalteten Ventile **80** und **83** sowie über die Drossel **82** zur freien Atmosphäre hin abfließt, wobei der Fluidisierungsstrom ohne erkennbare Vorverdichtung den Formstoff **08** fluidisiert und homogenisiert und dem in einem stufenlosen und kontinuierlichen Übergang durch Ausschalten der Ventile **75** und **81** und durch Einschalten der Ventile **72.1/2** bzw. **73.1/2** der Verdichtungsvorgang folgt.

31. Verfahren nach den Ansprüchen 29 und 30, **dadurch gekennzeichnet, daß** das Einblasen der Druckluft in die Formkammer **10** mit einem flachen, an der Drossel **79** einstellbaren Druckgradienten von 1 bis 6 bar/sek, vorzugsweise von 2 bis 4 bar/sek erfolgt.

32. Verfahren nach den Ansprüchen 29 bis 31, **dadurch gekennzeichnet, daß** der Verdichtungsvorgang mit einem am Druckregler **43** einstellbaren und im Druckluftbehälter **19** gespeicherten Druck von maximal 8 bar, vorzugsweise von 3 bis 6 bar betrieben wird.

33. Verfahren nach den Ansprüchen 29 bis 32, **dadurch gekennzeichnet, daß** zusätzlich zum unterseitigen Einblasen der Druckluft in die Formkammer **10** über das Ventil **80** auch noch über das Ventil **77** und über die Rautenrohre **30.2** von oben Druckluft in die Formkammer **10** eingeblasen werden kann, wobei das Einblasen von oben erst einsetzt, wenn der Druckaufbau durch das Einblasen von unten 30 bis 70%, vorzugsweise 50% des Druckendwertes erreicht hat.

34. Verfahren nach den Ansprüchen 29 bis 33, **dadurch gekennzeichnet, daß** zur Erhöhung des Formpreßdruckes bzw. des Druckes in den Preßzylinderräumen **25.3** über den Netzdruck hinaus ein Druckübersetzer eingesetzt werden kann, der primärseitig vom Druckluftnetz **40** gespeist wird und der sekundärseitig zur Deckung des Spitzenbedarfs während der Hochdruckpreßfunktion in einen Speicherbehälter fördert.

35. Verfahren nach den Ansprüchen 29 bis 34, **dadurch gekennzeichnet, daß** als mechanische Preßeinrichtung ein Vielstempelsystem sowie auch eine einzelne Preßplatte verwendet werden kann.

36. Verfahren zum Verdichten von Formstoffen (z.B. Gießereiformsand) unter Verwendung einer vereinfachten, auf die Durchführung des Verfahrens nach den Ansprüchen 29 bis 35 beschränkten Vorrichtung gemäß **Fig.13, dadurch gekennzeichnet,**
**daß** der Preßzylinderblock **26.1** eine Verteilerplatte **100** mit Verteilerkanälen für die Druckluftzufuhr zu den Preßstempelzylindern aufweist,
**daß** die Preßstempelzylinder über die Verteilerplatte **100** von den externen Ventilen **93.1/2** und **94.1/2** gesteuert werden,
**daß** der Verdichtungsluftstrom über die Kanäle und Düsen **99/99a** von den externen Ventilen **77.1/2** gesteuert wird,
und **daß** der Preßzylinderblock **26.1** mit der Verteilerplatte **100** unmittelbar am Kopfrahmen **15** befestigt ist.

37. Vorrichtung nach den Ansprüchen 1 bis 36, **dadurch gekennzeichnet, daß** alle modellbezogenen Betriebsparameter in einem der jeweiligen Modellnummer zugeordneten Datensatz abgelegt werden, der bei einem Modellwechsel durch automatisches Auslesen der Modellnummer oder durch manuelle Eingabe der Modellnummer aktiviert wird, wobei die Betriebsparameter automatisch an die entsprechenden Steuerelemente ausgegeben werden und wobei sich diese Steuerelemente automatisch auf den ausgegebenen Wert einstellen.

38. Vorrichtung nach den Ansprüchen 12 bis 26, **dadurch gekennzeichnet,**
**daß** zwischen dem Füllrahmen **04** und dem Zwischenrahmen **30.1** ein Distanzmaß **30.7** vorgesehen werden kann, um eine Füllrahmenbewegung bei vollständig abgesenkten Preßstempeln **27.1/27.2** zu ermöglichen,
**daß** hierbei die zu Verdichtungsbeginn abgesenkten und im drucklosen Zustand befindlichen Preßstempel **27.1/27.2** beim Anheben der Formeinheit **05** den lose eingefüllten Formstoff **08** leicht andrücken und dabei angehoben werden und wonach nach dem Andrücken des Füllrahmens **04** an den Zwischenrahmen **30.1** der Verdichtungsvorgang ausgelöst wird und
**daß** zur Überbrückung des Distanzmaßes **30.7** eine Hubvorrichtung **30.8** vorgesehen ist, die nach dem Andrücken des Füllrahmens **04** an den Zwischenrahmen **30.1** mit den Halteplatten **30.9** unter den Formkasten **03** gehoben wird, so daß der Entformungsvorgang unmittelbar nach der Verdichtung und dem Abbau des Verdichtungsdruckes beginnen kann, wobei der Formkasten nach dem Entformen auf die Rollenbahn **18** abgesetzt wird.
